# EUROPÄISCHE PATENTSCHRIFT

(11) **EP 4 244 144 B1**
(45) Veröffentlichungstag und Bekanntmachung des Hinweises auf die Patenterteilung: **18.02.2026**
(21) Anmeldenummer: 21798984.7
(22) Anmeldetag: 21.10.2021
(51) Int. Cl.: B65C 9/40

(54) **VERFAHREN FÜR DEN BETRIEB EINES ETIKETTIERSYSTEMS**
METHOD FOR THE OPERATION OF A LABELLING SYSTEM
PROCÉDÉ DE FONCTIONNEMENT D'UN SYSTÈME D'ÉTIQUETAGE

(30) Priorität: 12.11.2020 DE 102020129829
(43) Veröffentlichungstag der Anmeldung: 20.09.2023
(73) Patentinhaber: Espera-Werke GmbH, 47058 Duisburg (DE)
(72) Erfinder: VICKTORIUS, Winfried, 47249 Duisburg (DE); WOLFF, Peter, 53913 Swisttal-Heimerzheim (DE); BECKERS, Ronnie, 3560 Lummen (BE)
(74) Vertreter: Gottschald Patentanwälte Partnerschaft mbB
(86) Internationale Anmeldenummer: PCT/EP2021/079231
(87) Internationale Veröffentlichungsnummer: WO 2022/100980

(56) Entgegenhaltungen:
- WO-A1-00/06378
- DE-U1- 202020 101 140

## Beschreibung

Die Erfindung betrifft ein Verfahren für den Betrieb eines Etikettiersystems zum Etikettieren von einzelnen Packungen gemäß dem Oberbegriff von Anspruch 1, wie aus WO 00/06378 A1 bekannt, ein Etikettiersystem zum Etikettieren von einzelnen Packungen gemäß dem Oberbegriff von Anspruch 16, ein System mit einem solchen Etikettiersystem gemäß dem Oberbegriff von Anspruch 17 sowie ein Computerprogramm nach Anspruch 18.

Die hier in Rede stehenden Etikettiersysteme zum Etikettieren von einzelnen Packungen weisen mindestens eine Etikettiervorrichtung auf, welche insbesondere als Preisauszeichnungsvorrichtung ausgestaltet ist. Die Etikettiervorrichtung weist zumindest eine Vorschubanordnung, eine Spendeanordnung sowie eine Aufbringanordnung als Funktionseinheiten auf, welche für das Etikettieren der einzelnen Packungen in einer Etikettierroutine eingerichtet sind. Die Funktionseinheiten werden in der Etikettierroutine mittels einer Steueranordnung angesteuert.

Zur Sicherstellung eines zuverlässigen und genauen Etikettierens verfügen die Funktionseinheiten über jeweilige Sensoranordnungen, die mit der Durchführung der Etikettierroutine zusammenhängende Sensordaten ermitteln. Eine Steueranordnung des Etikettiersystems nimmt die mit der Durchführung einer Etikettierroutine verbundenen, steuerungstechnischen Aufgaben wahr und steuert die Funktionseinheiten zum Etikettieren der einzelnen Packungen gemäß einer Steuervorgabe an. Anhand der ermittelten Sensordaten werden beispielsweise die Position, Orientierung und Geschwindigkeit der einzelnen Packungen bestimmt und die Aufbringung der Etiketten gesteuert.

Problematisch ist bei den in Rede stehenden Etikettiersystemen, dass die Sensordaten zwar eine Überwachung bestimmter Fehlerbilder und eine Fehlerkorrektur im Rahmen der Ansteuerung der Funktionseinheiten erlauben. Jedoch werden oftmals systematische, sich langfristig auf die Qualität des Etikettierens auswirkende Fehler in der Etikettierroutine über die Sensordaten nicht zuverlässig automatisch erkannt und über eine Anpassung der Ansteuerung beseitigt.

Der Erfindung liegt das Problem zugrunde, ein Verfahren für den Betrieb eines Etikettiersystems zum Etikettieren von einzelnen Packungen anzugeben, wobei die Überwachung des Etikettiersystems verbessert wird.

Das obige Problem wird bei einem Verfahren gemäß dem Oberbegriff von Anspruch 1 durch die Merkmale des kennzeichnenden Teils von Anspruch 1 gelöst.

Wesentlich ist die grundsätzliche Überlegung, dass systematische Fehler, welche durch die automatische Auswertung der Sensordaten nicht ohne Weiteres detektiert werden, oftmals durch den menschlichen Benutzer erkannt werden, der Benutzer aber aufgrund der Komplexität des Etikettiersystems nicht ohne Weiteres in der Lage ist, die unmittelbare Fehlerursache zu identifizieren.

Im Einzelnen wird vorgeschlagen, dass mittels der Steueranordnung eine Benutzerabfrageroutine durchgeführt wird, in welcher ein Benutzer mittels der Benutzerschnittstelle zur Eingabe eines Befindlichkeitsgrads betreffend einen Funktionsaspekt des Etikettiersystems aufgefordert und der daraufhin vom Benutzer eingegebene Befindlichkeitsgrad von der Steueranordnung erfasst wird, dass mittels der Steueranordnung der eingegebene Befindlichkeitsgrad mit einem vorgegebenen Befindlichkeitsgrad verglichen wird und bei einer Abweichung des eingegebenen Befindlichkeitsgrads vom vorgegebenen Befindlichkeitsgrad eine Reaktionsroutine ausgelöst wird, in welcher mittels der Steueranordnung einem der Steueranordnung übergeordneten, extern zum Etikettiersystem ausgebildeten Steuersystem eine Mitteilung über den eingegebenen Befindlichkeitsgrad übermittelt wird und in welcher die Steuervorgabe abhängig vom eingegebenen Befindlichkeitsgrad abgeändert wird.

Es wurde erkannt, dass mittels der Benutzerabfrageroutine auf einfache Weise ermittelt werden kann, ob ein Mangel in der Etikettierroutine vorliegt, woraufhin die Reaktionsroutine genutzt wird, in der die Steuervorgabe zum Beheben des Mangels angepasst werden kann. Anhand des Ergebnisses der Benutzerabfrageroutine werden somit systematische Fehler durch Einbeziehung des Benutzers mit hoher Zuverlässigkeit erkannt. In der Reaktionsroutine kann insbesondere manuell und/oder automatisch eine Anpassung der Steuervorgabe zum Beheben des Fehlers erfolgen. Für eine manuelle Anpassung wird der Benutzer vorzugsweise bei der Fehlersuche unterstützt.

Die vorteilhaften Ausgestaltungen gemäß den Ansprüchen 2 und 3 betreffen die Abänderung der Steuervorgabe, welche weiter abhängig vom eingegebenen Befindlichkeitsgrad definiert ist. In der besonders zweckmäßigen Ausgestaltung gemäß Anspruch 4 wird eine Geschwindigkeitsvorgabe geändert und insbesondere gegenüber einer normal-betriebsmäßigen Geschwindigkeitsvorgabe reduziert, um den Betrieb des Etikettiersystems möglichst weiterzuführen.

In der Reaktionsroutine kann in einer besonders bevorzugten Ausgestaltung eine Hilfsinformation erzeugt werden, welche der Fehlerbehebung dient und an den Benutzer und/oder an Wartungspersonal weitergegeben werden, sodass ein gegebenenfalls notwendiger manueller Eingriff in das Etikettiersystem erheblich erleichtert wird. Ebenfalls vorteilhaft ist das automatische Erzeugen einer Benachrichtigung, insbesondere an den Hersteller des Etikettiersystems, gemäß Anspruch 5.

Der Einsatz des angesprochenen externen Steuersystems erlaubt neben dem Einbezug des betroffenen Etikettiersystems gemäß Anspruch 6 auch die Berücksichtigung von Sensordaten mehrerer Etikettiersysteme in der Reaktionsroutine, sodass die Zuverlässigkeit der Reaktionsroutine insgesamt verbessert wird.

Ebenfalls bevorzugt ist das Erzeugen einer Prognose für den Bedarf einer Reparatur und/oder einer Wartung einer Funktionseinheit gemäß Anspruch 7, wobei anhand des eingegebenen Befindlichkeitsgrad bereits vorab auf ein sich anbahnendes Problem reagiert werden kann. Besonders bevorzugt kann gemäß Anspruch 8 eine Lernroutine auf Grundlage einer zeitlichen Abfolge von Benutzerabfrageroutinen vorgenommen werden, wodurch die insbesondere mit einer Vielzahl von Etikettiersystemen zur Verfügung stehende, große Datenmenge für eine Optimierung der Reaktionsroutine, insbesondere der Prognoseroutine, genutzt wird.

In einer besonders benutzerfreundlichen Ausgestaltung wird der Benutzer mittels der Benutzerschnittstelle aufgefordert, den Befindlichkeitsgrad aus einer Zusammenstellung von auswählbaren Befindlichkeitsgraden auszuwählen. Mit der Repräsentation einer ansteigenden Skala von einem niedrigen bis zu einem hohen Befindlichkeitsgrad durch die die Zusammenstellung von auswählbaren Befindlichkeitsgraden wird die Eingabe des Befindlichkeitsgrads und dessen Berücksichtigung vereinfacht. Auf einfache Weise kann der Benutzer auch gemäß Anspruch 9 zu einer Eingabe der Steuervorgabe aufgefordert werden, wobei die Fehlerursache zur Unterstützung des Benutzers in der Reaktionsroutine weiter eingegrenzt wird.

Zur Vermeidung einer Fehlauslösung der Reaktionsroutine wird in einer bevorzugten Ausgestaltung mittels der Überwachungsanordnung eine Plausibilitätsprüfung des eingegebenen Befindlichkeitsgrads durchgeführt (Anspruch 10).

Weitere Funktionseinheiten der Etikettiervorrichtung sind in Anspruch 11 definiert.

Die Ansprüche 12 bis 15 betreffen bevorzugte Ausgestaltungen der Benutzerabfrageroutine.

Nach einer weiteren Lehre gemäß Anspruch 16, der eigenständige Bedeutung zukommt, wird das oben angesprochene Etikettiersystem zum Etikettieren von einzelnen Packungen, das für die Durchführung des vorschlagsgemäßen Verfahrens eingerichtet ist, als solches beansprucht. Auf alle Ausführungen zu dem vorschlagsgemäßen Verfahren darf verwiesen werden.

Nach einer weiteren Lehre gemäß Anspruch 17, der ebenfalls eigenständige Bedeutung zukommt, wird ein System mit einem Etikettiersystem aufweisend eine Steueranordnung, die unter anderem der Durchführung der Benutzerabfrageroutine im Rahmen des vorschlagsgemäßen Verfahrens dient, und dem obigen Steuersystem als solches beansprucht. Es darf auf die obigen Ausführungen zu dem vorschlagsgemäßen Verfahren verwiesen werden.

In einer vorteilhaften Ausgestaltung weist das System Speicher mit Programmanweisungen und Prozessoren zur Umsetzung der Ansteuerung im vorschlagsgemäßen Verfahren auf.

Nach einer weiteren Lehre gemäß Anspruch 18, der ebenfalls eigenständige Bedeutung zukommt, wird ein Computerprogramm aufweisend Programmanweisungen beansprucht, welches die Prozessoren des vorschlagsgemäßen Systems zur Durchführung des vorschlagsgemäßen Verfahrens veranlassen, wenn das Computerprogramm auf den Prozessoren läuft. Das Computerprogramm kann hierbei auf mindestens einem, insbesondere nicht-flüchtigen, Speicher gespeichert sein. Auch insoweit darf auf die obigen Ausführungen zu dem vorschlagsgemäßen Verfahren verwiesen werden.

Im Folgenden wird die Erfindung anhand einer lediglich ein Ausführungsbeispiel darstellenden Zeichnung näher erläutert. In der Zeichnung zeigt
- Fig. 1: eine schematische Darstellung des vorschlagsgemäßen Etikettiersystems mit einer vorschlagsgemäßen Steueranordnung zur Durchführung des vorschlagsgemäßen Verfahrens und
- Fig. 2: ein Ablaufdiagramm des vorschlagsgemäßen Verfahrens.

Die Erfindung betrifft ein Verfahren für den Betrieb eines Etikettiersystems zum Etikettieren von einzelnen Packungen. Fig. 1 zeigt das Etikettiersystem in einer schematischen Darstellung mit einer Etikettiervorrichtung 1, welche insbesondere als Preisauszeichnungsvorrichtung ausgestaltet ist.

Die Etikettiervorrichtung 1 ist mit einer Vorschubanordnung 2 zum Transport jeweiliger Packungen ausgestattet. Bei der Vorschubanordnung 2 handelt es sich bevorzugt um einen Bandförderer oder um einen Rollenförderer, gegebenenfalls auch um mindestens einen Roboterarm, zur Bewegung der jeweiligen Packungen. Die Vorschubanordnung 2, hier der Bandförderer, weist hier und vorzugsweise mindestens ein Transportband 3 auf, über welches die jeweiligen Packungen, die in der Fig. 1 nicht dargestellt sind, entlang einer Transportrichtung transportiert werden.

Weiter ist eine Spendeanordnung 4 zum Spenden eines von einem Materialstreifen 5 lösbaren Etiketts vorgesehen. Mit einem von einem Materialstreifen 5 lösbaren Etikett ist insbesondere ein Etikett gemeint, welches mit seiner Klebefläche lösbar auf einem Trägerstreifen angebracht ist, der den Materialstreifen 5 bildet und beispielsweise aus Papier und/oder Kunststoff bestehen kann. Ebenso ist es möglich, dass das Etikett durch Abtrennen eines Teilabschnitts von einem bedruckbaren oder bedruckten Materialstreifen 5 erzeugt wird, etwa durch Schneiden und/oder Reißen des Materialstreifens 5. Das vorschlagsgemäße Verfahren wird bevorzugt für als Klebeetiketten ausgestaltete Etiketten angewendet, welche bereits am Materialstreifen 5 eine Klebefläche aufweisen. Ebenso ist auch die Verwendung von klebemittelfreien Etiketten denkbar, welche erst später mit einer Klebefläche versehen oder auf eine Klebefläche an der jeweiligen Packung aufgebracht werden.

Zudem weist die Etikettiervorrichtung 1, hier in einem gemeinsamen Gehäuse mit der Spendeanordnung 4, eine Aufbringanordnung 6 zum Aufbringen des gespendeten Etiketts auf die jeweilige Packung auf. Vorzugsweise wird das gespendete Etikett von einem Stempel, welcher hier und vorzugsweise als Pendelstempel 7 ausgestaltet ist, aufgenommen und auf die jeweilige Packung aufgebracht. Insbesondere weist der Stempel einen Blaskopf zum Ansaugen und Abblasen des Etiketts auf. Der Pendelstempel 7 führt hier beim Aufbringen eine Bewegung entlang der Transportrichtung durch, um ein Etikettieren der mittels der Vorschubanordnung 2 bewegten Packung zu ermöglichen. Mit der Aufbringanordnung 6 kann das Etikett berührend durch ein Aufpressen des Etiketts auf die Packung aufgebracht werden. Zusätzlich oder alternativ ist es denkbar, dass das Etikett berührungslos aufgebracht wird, beispielsweise indem ein Blaskopf des Stempels das Etikett durch Erzeugen eines zur Packung gerichteten Druckluftstoßes auf die Packung abbläst.

Die Vorschubanordnung 2, die Spendeanordnung 4 und die Aufbringanordnung 6 bilden jeweils Funktionseinheiten der Etikettiervorrichtung 1. Neben den bereits genannten Funktionseinheiten können noch weitere Funktionseinheiten vorgesehen sein, wie untenstehend noch näher erläutert wird. Ebenso kann das Etikettiersystem auch mehrere, insbesondere wie hier beschriebene, Etikettiervorrichtungen 1 aufweisen.

Mindestens eine oder alle der genannten Funktionseinheiten, hier und vorzugsweise also zumindest die Vorschubanordnung 2, die Spendeanordnung 4 und die Aufbringanordnung 6, weisen jeweils eine Sensoranordnung 8, 9, 10 auf, über welche Sensordaten mit Bezug auf die Durchführung einer Etikettierroutine ermittelt werden können.

Die Etikettiervorrichtung 1 weist ferner eine Steueranordnung 11 auf. In der Etikettierroutine werden die Funktionseinheiten mittels der Steueranordnung 11 zum Etikettieren der einzelnen Packungen gemäß einer Steuervorgabe angesteuert. Die Steueranordnung 11 weist vorzugsweise hierzu eine Steuerelektronik zur Umsetzung der im Rahmen der Etikettierroutine anfallenden Steuerungsaufgaben auf. Bei der Steueranordnung 11 kann es sich, wie auch in Fig. 1 vereinfacht dargestellt, um eine zentrale Steueranordnung 11 des Etikettiersystems und/oder der Etikettiervorrichtung 1 handeln, welche alle oder zumindest einen Teil der Funktionseinheiten steuert. Ebenso ist es möglich, dass die Steueranordnung 11 mehrere dezentrale, miteinander kommunizierende Steuereinheiten aufweist, wobei vorzugsweise jeder Funktionseinheit jeweils eine Steuereinheit zugeordnet ist.

Die von den jeweiligen Sensoranordnungen 8, 9, 10 ermittelten Sensordaten werden an die Steueranordnung 11 übermittelt und dienen dem Ansteuern der Funktionseinheiten in der Etikettierroutine gemäß der Steuervorgabe. Die Steuervorgabe enthält hierbei unter anderem Vorschriften dahingehend, wie die Funktionseinheiten abhängig von den vorliegenden Sensordaten miteinander zusammenarbeiten, um die Etikettierroutine entsprechend der Anforderungen des Benutzers umzusetzen. Die Steuervorgabe kann hierbei softwareseitig durch die Steueranordnung 11 umgesetzt werden. Insbesondere enthält die Steuervorgabe Steuerparameter, welche zur Durchführung einzelner oder mehrerer Aspekte der Etikettierroutine vorgegeben und durch den Benutzer abgeändert werden können.

Jede der Sensoranordnungen 8, 9, 10 weist hier mindestens einen Sensor und vorzugsweise eine Mehrzahl von Sensoren auf, welche Sensordaten beispielsweise basierend auf optischen, akustischen, mechanischen und/oder elektronischen Messgrößen ermitteln. Beispielsweise sind die Sensoren als Temperatursensoren und/oder als Feuchtigkeitssensoren ausgebildet.

Vorzugsweise kann die Sensoranordnung 8 der Vorschubanordnung 2 Sensoren zur Ermittlung der Transportgeschwindigkeit und der Drehgeschwindigkeit der das Transportband 3 antreibenden Antriebsanordnungen aufweisen. Die Spendeanordnung 4 weist beispielsweise eine Sensoranordnung 9 mit Sensoren zur Bestimmung der Geschwindigkeit, der Länge und der gegenwärtigen Position des Materialstreifens 5 auf. Die Aufbringanordnung 6 weist insbesondere eine Sensoranordnung 10 zur Bestimmung der Position und Stellung des Pendelstempels 7 auf. Es darf zu weiteren Ausführungsformen der Sensoranordnungen sowie zur Steuervorgabe auf dem Fachmann bekannte Maßnahmen verwiesen werden, den Betrieb der Funktionseinheiten der Etikettiervorrichtung 1 in der Etikettierroutine anhand von Sensorik zu steuern.

Das Etikettiersystem weist hier und vorzugsweise eine Überwachungsanordnung 12 auf. Während der Etikettierroutine werden in einer Überwachungsroutine mittels der Überwachungsanordnung 12 die von den Sensoranordnungen 8, 9, 10 der Funktionseinheiten ermittelten Sensordaten erfasst. Die Erfassung der Sensordaten dient hierbei einer Protokollierung der Etikettierroutine und/oder einer automatischen Fehlererkennung in der Etikettierroutine.

Die Überwachungsanordnung 12 kann in der Steueranordnung 11 integriert sein. Ebenso kann die Überwachungsanordnung 12 als separate Anordnung ausgeführt sein, welche mit dem Etikettiersystem in Kommunikation steht. Die Überwachungsanordnung 12 kann beispielsweise als externe Anordnung ausgestaltet sein, welche über ein Kommunikationsnetzwerk mit dem Etikettiersystem und insbesondere den Sensoranordnungen 8, 9, 10 und/oder der Steueranordnung 11 kommuniziert.

Das Etikettiersystem weist eine Benutzerschnittstelle 13 auf, welche hier und vorzugsweise mit einem Touchscreen ausgestattet ist. Über die Benutzerschnittstelle 13 kann die Steuervorgabe, insbesondere Steuerparameter der Funktionseinheiten in der Etikettierroutine, und beispielsweise auch Sensordaten oder hieraus abgeleitete Größen für einen Benutzer des Etikettiersystems visualisiert werden. Der Benutzer kann ebenso über eine Eingabe mittels der Benutzerschnittstelle 13 beispielsweise auf die Durchführung der Etikettierroutine Einfluss nehmen, indem der Benutzer die Steuervorgabe zumindest teilweise vorgibt und/oder ändert.

Wesentlich ist nun, dass mittels der Steueranordnung 11 eine Benutzerabfrageroutine durchgeführt wird, in welcher ein Benutzer mittels der Benutzerschnittstelle 13 zur Eingabe eines Befindlichkeitsgrads betreffend einen Funktionsaspekt des Etikettiersystems aufgefordert und der daraufhin vom Benutzer eingegebene Befindlichkeitsgrad von der Steueranordnung 11 erfasst wird, und dass mittels der Steueranordnung 11 der eingegebene Befindlichkeitsgrad mit einem vorgegebenen Befindlichkeitsgrad verglichen wird und bei einer Abweichung des eingegebenen Befindlichkeitsgrads vom vorgegebenen Befindlichkeitsgrad eine Reaktionsroutine ausgelöst wird, in welcher mittels der Steueranordnung 11 einem der Steueranordnung 11 übergeordneten, extern zum Etikettiersystem ausgebildeten Steuersystem 14 eine Mitteilung über den eingegebenen Befindlichkeitsgrad übermittelt wird und in welcher die Steuervorgabe abhängig vom eingegebenen Befindlichkeitsgrad abgeändert wird.

Bei dem Steuersystem 14 handelt es sich insbesondere über eine externe Datenverwaltungsanordnung, etwa um eine Back-End-Datenverwaltungsanordnung, welche auch mehreren Steueranordnungen übergeordnet sein kann. Mit "übergeordnet" ist hierbei gemeint, dass das Steuersystem 14 der Steueranordnung 11 bzw. den Steueranordnungen Befehle und insbesondere die Steuervorgabe übermitteln kann. Das Steuersystem 14 kann auch einer anderen Entität zugeordnet sein, beispielsweise dem Hersteller des Etikettiersystems, einem Wartungs- und Reparaturservice des Etikettiersystems oder dergleichen. Mit "extern" ist hierbei gemeint, dass das Steuersystem 14 separat von dem Etikettiersystem und insbesondere der Steueranordnung 11 ausgebildet ist und Prozesse veranlasst und/oder durchführt, welche zumindest teilweise außerhalb des Etikettiersystems ablaufen.

Die Steueranordnung 11 ist mit dem Steuersystem 14 vorzugsweise über ein Kommunikationsnetzwerk verbunden, welches dem Übermitteln der Mitteilung dient. Das Kommunikationsnetzwerk kann drahtgebunden und/oder drahtlos ausgestaltet und beispielsweise zumindest teilweise über das Internet, ein Telefonnetz, ein Mobilfunknetz und/oder ein großräumiges Netzwerk (WAN) realisiert sein. Die Mitteilung ist grundsätzlich repräsentativ für den eingegebenen Befindlichkeitsgrad und zumindest indikativ dafür, dass eine Abweichung vom vorgegebenen Befindlichkeitsgrad vorliegt. Insbesondere wird der eingegebene Befindlichkeitsgrad an sich und/oder eine hieraus abgeleitete Größe dem Steuersystem 14 übermittelt. Wie nachfolgend noch erläutert wird, kann die Mitteilung auch weitergehende, das Etikettiersystem betreffende Daten und vorzugsweise zumindest Teile der angesprochenen Sensordaten enthalten.

Fig. 2 zeigt einen schematischen Ablauf des vorschlagsgemäßen Verfahrens mit der Benutzerabfrageroutine sowie der Reaktionsroutine.

In Aktion 15 wird ein Benutzer des Etikettiersystems mittels der Benutzerschnittstelle 13 zur Eingabe eines Befindlichkeitsgrads betreffend einen Funktionsaspekt des Etikettiersystems aufgefordert. Unter "Befindlichkeitsgrad" wird ein subjektives Qualitätsmaß über eine Einstufung der Qualität des Arbeitsergebnisses und/oder der Prozessqualität in Bezug auf den jeweiligen Funktionsaspekt verstanden.

In Aktion 16 gibt der Benutzer den Befindlichkeitsgrad mittels der Benutzerschnittstelle 13 ein.

Der vom Benutzer eingegebene Befindlichkeitsgrad wird in Aktion 17 von der Steueranordnung 11 erfasst.

Mittels der Steueranordnung 11 wird der benutzerseitig eingegebene Befindlichkeitsgrad in Aktion 18 mit einem systemseitig vorgegebenen Befindlichkeitsgrad verglichen. Der vorgegebene Befindlichkeitsgrad für den betroffenen Funktionsaspekt ist beispielsweise repräsentativ für einen normal-betriebsmäßigen Verlauf der Etikettierroutine und dafür, dass beispielsweise die Qualität des Arbeitsergebnisses und/oder der Prozessqualität in Bezug auf den jeweiligen Funktionsaspekt der zu erwartenden Qualität entspricht. Der eingegebene Befindlichkeitsgrad muss hierbei nicht zwingend mit einem einzelnen vorgegebenen Befindlichkeitsgrad verglichen werden. Vielmehr kann der eingegebene Befindlichkeitsgrad auch dahingehend geprüft werden, ob dieser in einem vorgegebenen Bereich von Befindlichkeitsgraden liegt.

In der Reaktionsroutine wird neben der Mitteilung an das Steuersystem 14 die Steuervorgabe abhängig vom eingegebenen Befindlichkeitsgrad abgeändert, wobei die Abänderung hierbei automatisch, etwa durch die Steueranordnung 11 und/oder das Steuersystem 14, oder auch zumindest teilweise manuell erfolgen kann, etwa indem die Steueranordnung 11 und/oder das Steuersystem 14 den Benutzer bei einer Abänderung der Steuervorgabe unterstützt.

In einer bevorzugten Ausführungsform wird in der Reaktionsroutine die Steuervorgabe abhängig davon, ob der eingegebene Befindlichkeitsgrad den vorgegebenen Befindlichkeitsgrad unterschreitet oder überschreitet, abgeändert. Aus einem Unterschreiten einerseits erfolgt somit eine andere Abänderung der Steuervorgabe als aus einem Überschreiten andererseits.

In Fig. 2 wird auf ein Unterschreiten des vorgegebenen Befindlichkeitsgrads in Aktion 19 die Reaktionsroutine mittels der Steueranordnung 11 ausgelöst. Anhand des Unterschreitens des vorgegebenen Befindlichkeitsgrads wird beispielsweise deutlich, dass die Qualität des Arbeitsergebnisses und/oder der Prozessqualität in Bezug auf den jeweiligen Funktionsaspekt unterhalb der vom Benutzer erwarteten Qualität liegt.

Dagegen wird im Ablaufschema nach Fig. 2 in Aktion 20 bei der Eingabe des Befindlichkeitsgrads der vorgegebene Befindlichkeitsgrad überschritten und somit von der Steueranordnung 11 erkannt, dass eine gegenüber zuvor verbesserte Qualität des Arbeitsergebnisses und/oder verbesserte Prozessqualität in Bezug auf den jeweiligen Funktionsaspekt vorliegt. Der in diesem Fall systemseitig vorgegebene Befindlichkeitsgrad ist insbesondere der Befindlichkeitsgrad, der in einer vorausgegangenen Benutzerabfrageroutine vom Benutzer eingegeben wurde und der - die Unzufriedenheit des Benutzers ausdrückend - im Vergleich zu einem optimalen Befindlichkeitsgrad verringert war. Beispielsweise wurden im Anschluss an die vorausgegangene Benutzerabfrageroutine, in der ein vergleichsweise geringer Befindlichkeitsgrad eingegeben wurde, Wartungs- oder Reparaturarbeiten an der Etikettiervorrichtung 1 durchgeführt, wodurch sich die Qualität des Arbeitsergebnisses und/oder die Prozessqualität in Bezug auf den jeweiligen Funktionsaspekt verbessert haben. Der Benutzer ist nun zufriedener und gibt daher einen höheren als den vorgegebenen Befindlichkeitsgrad ein. Vorzugsweise kann auch hier eine Reaktionsroutine mittels der Steueranordnung 11 ausgelöst werden.

In einer bevorzugten Ausführungsform wird in der Reaktionsroutine ein Grad der Abweichung des eingegebenen Befindlichkeitsgrads vom vorgegebenen Befindlichkeitsgrad ermittelt und die Reaktionsroutine, insbesondere die Abänderung der Steuervorgabe, abhängig vom Grad der Abweichung vorgenommen. Somit kann in der Reaktionsroutine berücksichtigt werden, wie weit das momentane Arbeitsergebnis von einem vom Benutzer als optimal empfundenen Ergebnis entfernt liegt.

Weiter bevorzugt ist hierbei, dass der Befindlichkeitsgrad und insbesondere der Grad der Abweichung mittels der Steueranordnung 11 und/oder des Steuersystems 14 in der Reaktionsroutine auf Erfüllen eines vorgegebenen Dringlichkeitskriteriums geprüft wird. Das Dringlichkeitskriterium ist hierbei ein Maß dafür, dass der weitere Betrieb des Etikettiersystems nicht mehr ohne eine Abänderung der Steuervorgabe gewährleistet ist. Die Reaktionsroutine wird abhängig vom Erfüllen des Dringlichkeitskriteriums vorgenommen, wobei bei Erfüllen des Dringlichkeitskriteriums andere Maßnahmen, insbesondere zur Absicherung des Etikettiersystems und/oder der einzelnen Packungen gegenüber einer Beschädigung, getroffen werden als bei Nicht-Erfüllen des Dringlichkeitskriteriums, wobei beispielsweise die Abänderung der Steuervorgabe lediglich der Optimierung der Etikettierroutine dient und/oder eine Benachrichtigung erzeugt wird.

Weiter ist hier und vorzugsweise vorgesehen, insbesondere auf ein Nicht-Erfüllen des Dringlichkeitskriteriums, dass nach der Reaktionsroutine die Etikettierroutine mit der abgeänderten Steuervorgabe, hier für eine oder mehrere der Funktionseinheiten, weitergeführt wird, was in Fig. 2 als Aktion 21 dargestellt ist. Auf Erfüllen des Dringlichkeitskriteriums kann dagegen beispielsweise die weitere Durchführung der Etikettierroutine ausbleiben oder nur unter weiteren Bedingungen erfolgen, beispielsweise auf ein manuelles Auslösen der Etikettierroutine durch den Benutzer.

Wird mit der Prüfung des eingegebenen Befindlichkeitsgrads mittels der Steueranordnung 11 in Aktion 18 ermittelt, dass der eingegebene Befindlichkeitsgrad dem vorgegebenen optimalen Befindlichkeitsgrad entspricht, unterbleibt vorzugsweise ein Auslösen einer Reaktionsroutine. Entsprechend kann die Etikettierroutine in Aktion 21 insbesondere mit einer unveränderten Steuervorgabe weiter ausgeführt werden. Denkbar ist zudem, dass auch bei einer Entsprechung des eingegebenen Befindlichkeitsgrad zu dem vorgegebenen optimalen Befindlichkeitsgrad auch eine Mitteilung an das Steuersystem 14 erfolgt, beispielsweise zur Dokumentation.

Es ist denkbar, dass in der Reaktionsroutine die Steuervorgabe für alle Funktionseinheiten verändert wird, beispielsweise indem abgeänderte Steuerparameter für alle Funktionseinheiten vorgegeben werden. Die Abänderung der Steuervorgabe wird beispielsweise jedoch dafür genutzt, bei einer Abweichung des eingegebenen Befindlichkeitsgrads vom vorgegebenen Befindlichkeitsgrad gezielt die Ansteuerung der vom Funktionsaspekt betroffenen Funktionseinheit bzw. betroffenen Funktionseinheiten anzupassen. In einer Ausführungsform ist eine Zuordnung mindestens einer, insbesondere genau einer, der Funktionseinheiten zu dem Befindlichkeitsgrad anhand des betreffenden Funktionsaspekts vorgesehen. Die Steuervorgabe wird dann für den betreffenden Funktionsaspekt abgeändert, beispielsweise indem (nur) die Steuerparameter der vom Funktionsaspekt betroffenen Funktionseinheit abgeändert werden.

Der Benutzer wird beispielsweise zur Eingabe eines Befindlichkeitsgrads betreffend einen vorbestimmten Funktionsaspekt (beispielsweise der Qualität des Aufbringens des Etiketts) aufgefordert, wobei diesem vorbestimmten Funktionsaspekt mindestens eine Funktionseinheit zugeordnet ist (beispielsweise die Aufbringanordnung 4). Die Zuordnung zu einer Funktionseinheit ergibt sich insbesondere durch die Kausalität der Arbeitsweise der jeweiligen Funktionseinheit für das mit dem Befindlichkeitsgrad zusammenhängende Arbeitsergebnis und/oder durch die Kausalität der Arbeitsweise der jeweiligen Funktionseinheit für die mit dem Befindlichkeitsgrad zusammenhängende Prozessqualität. Vorzugsweise ist die Zuordnung des eingegebenen Befindlichkeitsgrads zu mindestens einer, insbesondere genau einer, der Funktionseinheiten bereits von vorneherein, das heißt bereits vor Beginn der Benutzerabfrageroutine, anhand einer festgelegten Zuordnungsvorschrift vorgegeben. Es ist aber auch denkbar, dass erst in der Reaktionsroutine mittels der Steueranordnung 11 und/oder mittels des Steuersystems 14 eine Zuordnung des eingegebenen Befindlichkeitsgrads zu mindestens einer, insbesondere genau einer, der Funktionseinheiten durchgeführt wird, vorzugsweise auch anhand einer festgelegten Zuordnungsvorschrift, beispielsweise wenn der Befindlichkeitsgrad in einer freien Eingabe vom Benutzer eingegeben wird.

In einer weiteren Ausgestaltung weist das Etikettiersystem für mindestens eine Etikettierfunktion mehrere Funktionseinheiten auf, beispielsweise mehrere Aufbringanordnungen 4. In der Reaktionsroutine kann die Steuervorgabe für den betreffenden Funktionsaspekt dahingehend geändert werden, dass die Etikettierfunktion in der Etikettierroutine von einer weiteren Funktionseinheit übernommen wird. Unter einem Übernehmen der Etikettierfunktion wird hierbei verstanden, dass eine weitere Funktionseinheit zumindest einen Aspekt der Etikettierfunktion durchführt, der zuvor von einer anderen Funktionseinheit durchgeführt wurde. Beispielsweise wird das Aufbringen der Etiketten, welches vor der Reaktionsroutine von einer ersten Aufbringanordnung vorgenommen wird, teilweise oder vollständig nach der Reaktionsroutine von einer zweiten Aufbringanordnung vorgenommen.

Ebenfalls können für mindestens eine Etikettierfunktion mehrere Funktionsressourcen vorgesehen sein. Unter den Funktionsressourcen werden hierbei die Grundmaterialen zur Durchführung der Etikettierroutine wie beispielsweise die Materialstreifen, Druckertinte, Klebemittel oder dergleichen verstanden. In der Reaktionsroutine wird die Steuervorgabe für den betreffenden Funktionsaspekt dahingehend geändert, dass die Etikettierroutine unter Verwendung einer weiteren Funktionsressource durchgeführt wird. Beispielsweise wird mit Abänderung der Steuervorgabe ein alternativer Materialstreifen verwendet.

Vorzugsweise umfasst die Steuervorgabe eine Geschwindigkeitsvorgabe, welche insbesondere eine Vorgabe für die Geschwindigkeit der einzelnen Packungen und/oder eine Vorgabe betreffend einen zyklischen oder kontinuierlichen Betrieb der Etikettiervorrichtung sein kann. Die Vorgabe für die Geschwindigkeit der einzelnen Packungen kann sich beispielsweise auf den Vorschub der Vorschubanordnung 2 beziehen. Die Vorgabe betreffend einen zyklischen oder kontinuierlichen Betrieb kann enthalten, ob ein zyklischer Betrieb und/oder mit welcher Taktung ein zyklischer Betrieb stattfindet. Beispielsweise kann die Geschwindigkeitsvorgabe Zeitintervalle angegeben, in welchen die Etikettierroutine durchgeführt wird und/oder einzelne Aspekte der Etikettierroutine durchgeführt werden.

Die Geschwindigkeitsvorgabe wird vorzugsweise in der Reaktionsroutine abgeändert. Bei Unterschreiten des vorgegebenen Befindlichkeitsgrads durch den eingegebenen Befindlichkeitsgrad kann die Geschwindigkeitsvorgabe gegenüber einer normal-betriebsmäßigen Geschwindigkeitsvorgabe, weiter vorzugsweise unter Einhalten einer Mindestgeschwindigkeitsvorgabe, reduziert werden. Über eine Reduzierung der Geschwindigkeitsvorgabe kann die Etikettierroutine in vielen Fällen mit verbessertem Ergebnis erfolgen. Die Mindestgeschwindigkeitsvorgabe stellt vorzugsweise eine Mindestanforderung an den Durchsatz des Etikettiersystems dar und ist beispielsweise repräsentativ für ein vorgegebenes Mindestkontingent an etikettierten einzelnen Packungen innerhalb einer vorgegebenen Zeitdauer.

Bei Überschreiten des vorgegebenen Befindlichkeitsgrads durch den eingegebenen Befindlichkeitsgrad kann die Geschwindigkeitsvorgabe gegenüber der normal-betriebsmäßigen Geschwindigkeitsvorgabe erhöht werden, sodass eine höhere Produktivität des Etikettiersystems erreicht wird. Weiter bevorzugt wird auf Unterschreiten eines Mindest-Befindlichkeitsgrads durch den eingegebenen Befindlichkeitsgrad ein Notstopp der Etikettiervorrichtung vorgenommen. Der Mindest-Befindlichkeitsgrad ist hierbei repräsentativ für einen Befindlichkeitsgrad, dessen Unterschreiten einer für den Benutzer nicht akzeptablen Qualitätseinbuße entspricht.

Vorzugsweise wird hier zumindest teilweise mittels des Steuersystems 14 die Steuervorgabe abgeändert und die Steuervorgabe mittels des Kommunikationsnetzwerks an die Steueranordnung 11 übermittelt. Ebenfalls kann eine Abänderung der Steuervorgabe mittels des Steuersystems 14 angefordert werden. Vorzugsweise wird in der Reaktionsroutine mittels des Steuersystems 14 anhand des eingegebenen Befindlichkeitsgrads, insbesondere anhand der Zuordnung des betreffenden Funktionsaspekts, eine Hilfsinformation, insbesondere eine den Einsatz eines Werkzeugs und/oder eines Ersatzteils betreffende Hilfsinformation, erzeugt und die Hilfsinformation über die Benutzerschnittstelle 13 und/oder mittels des Steuersystems 14 an Wartungspersonal für das Etikettiersystem ausgegebenen. Das Steuersystem 14 veranlasst somit eine Abänderung der Steuervorgabe dadurch, dass die Ausgabe der Hilfsinformation erfolgt und der Benutzer und/oder das Wartungspersonal auf Grundlage der Hilfsinformation vorzugsweise eine Reparatur, Instandsetzung und/oder Wartung vornimmt. Die Handlung des Benutzers und/oder das Wartungspersonals kann hierbei zielgerichtet anhand der Hilfsinformation erfolgen.

Die Steueranordnung 11 kann in der Reaktionsroutine abhängig vom eingegebenen Befindlichkeitsgrad eine Benachrichtigung, insbesondere eine E-Mail-Benachrichtigung an einen Hersteller des Etikettiersystems erzeugen. Die Benachrichtigung ist hierbei insbesondere repräsentativ für den eingegebenen Befindlichkeitsgrad. Vorzugsweise wird die Benachrichtigung aus einer Zusammenstellung von vorgegebenen Benachrichtigungen abhängig vom eingegebenen Befindlichkeitsgrad ausgewählt. Beispielsweise ist jedem Befindlichkeitsgrad jeweils eine vorgegebene Benachrichtigung zugeordnet und diejenige Benachrichtigung wird ausgewählt, welche dem eingegebenen Befindlichkeitsgrad zugeordnet ist.

Vorzugsweise ist die Abänderung der Steuervorgabe abhängig von den die Etikettierroutine betreffenden Sensordaten, welche durch die Sensoranordnungen 8, 9, 10 ermittelt werden. Die Steueranordnung 11 und/oder das Steuersystem 14 kann somit eine Auswertung der Sensordaten auf Grundlage des eingegebenen Befindlichkeitsgrads vornehmen. Insbesondere werden hierbei im Vergleich zu einer von der Überwachungsanordnung 12 durchgeführten Fehlerüberwachung alternative Sensordaten und/oder eine höhere Datenmenge der Sensordaten ausgewertet. Neben einer Auswertung der momentanen Sensordaten kann vorzugsweise die Abänderung der Steuervorgabe mittels des Steuersystems 14 abhängig von zeitlich vorhergehenden, im Steuersystem 14 hinterlegten Sensordaten vorgegeben werden, um die Fehlererkennung und/oder Fehlerbehebung zu verbessern.

Eine weitere Verbesserung der Reaktionsroutine ergibt sich dadurch, dass die Abänderung der Steuervorgabe mittels des Steuersystems 14 abhängig von die Etikettierroutine betreffenden Sensordaten mehrerer Etikettiersysteme vorgegeben wird. Vorzugsweise sind die Etikettiersysteme mindestens zwei verschiedenen Entitäten, insbesondere verschiedenen Benutzern und/oder Herstellern, zugeordnet. Die Abänderung der Steuervorgabe kann somit auf Grundlage einer vergleichsweise großen Datenmenge und auch auf einer Vielzahl von unabhängig voneinander arbeitenden Etikettiersystemen erfolgen.

Besonders bevorzugt wird in der Reaktionsroutine mittels des Steuersystems 14 eine Prognoseroutine durchgeführt, in welcher eine Prognose für den Bedarf einer Reparatur und/oder einer Wartung einer Funktionseinheit erzeugt wird. Anhand des eingegebenen Befindlichkeitsgrads wird somit abgeschätzt, ob und insbesondere wann eine Beeinträchtigung mindestens einer der Funktionseinheiten zu befürchten ist. Die Prognose kann hierbei anhand eines vorgegebenen Prognosemodells abhängig vom eingegebenen Befindlichkeitsgrads und, vorzugsweise von weiteren nachfolgend noch erläuterten Parametern, erzeugt werden. Vorzugsweise wird die Prognose ausgegeben, beispielsweise mittels der Benutzerschnittstelle 13 und/oder mittels der Hilfsinformation, insbesondere wenn die Prognose ein vorgegebenes Ausgabekriterium erfüllt.

Mittels des Steuersystems 14 kann eine Lernroutine vorgenommen werden, welche insbesondere dem Erzeugen der Prognose dient. In der Lernroutine wird abhängig von einer zeitlichen Abfolge von in Benutzerabfrageroutinen eingegebenen Befindlichkeitsgraden die Abänderung der Steuervorgabe vorgenommen. Vorzugsweise beinhaltet die zeitliche Abfolge vorzugsweise mindestens einen nachfolgend zu einer Reaktionsroutine eingegebenen Befindlichkeitsgrad, sodass die Einschätzung des Benutzers zur Wirkung der Reaktionsroutine in der Lernroutine berücksichtigt wird. Vorzugsweise wird die Abänderung der Steuervorgabe in der Lernroutine derart geändert, dass die Wahrscheinlichkeit dafür, dass bei Abweichung des eingegebenen Befindlichkeitsgrads vom vorgegebenen Befindlichkeitsgrad die Wahrscheinlichkeit für das Einhalten des vorgegebenen Befindlichkeitsgrad in einer nachfolgenden Benutzerabfrageroutine erhöht wird.

Für den beispielhaften Fall, dass das Ergebnis der Mehrzahl von zeitlichen Abfolgen von in Benutzerabfrageroutinen negativ ist, etwa indem häufig nacheinander vom vorgegebenen Befindlichkeitsgrad abweichende Befindlichkeitsgrade eingegeben werden, ist die Ausgestaltung der Reaktionsroutine offensichtlich nicht zufriedenstellend. Folglich wird die Ausgestaltung der Reaktionsroutine in der Lernroutine vorzugsweise derart geändert, dass die Wahrscheinlichkeit dafür, dass die Wahrscheinlichkeit für das Einhalten des vorgegebenen Befindlichkeitsgrads in einer nachfolgenden Benutzerabfrageroutine erhöht wird. Im Rahmen der Lernroutine kann hierbei auf Methoden der künstlichen Intelligenz zurückgegriffen werden.

Zur Verbesserung der Lernroutine wird vorzugsweise die Abänderung der Steuervorgabe weiter abhängig von den jeweiligen Steuervorgaben der Etikettiervorrichtung, von die einzelnen Packungen betreffenden Sensordaten und/oder von Umgebungsparametern des Etikettiersystems vorgenommen. Über die Berücksichtigung der jeweiligen Steuervorgaben kann den speziellen Anforderungen der jeweiligen Etikettiersysteme Rechnung getragen werden. Unter den Umgebungsparametern werden für die Randbedingungen der Etikettierroutine relevante Parameter verstanden, insbesondere Temperatur, Luftfeuchtigkeit und/oder Verunreinigungsgehalte der Luft. Die Verunreinigungsgehalte der Luft können ein Maß für eine korrosive Umgebung der jeweiligen Etikettiervorrichtung sein.

In einer bevorzugten, besonders benutzerfreundlichen Ausführungsform wird in der Benutzerabfrageroutine der Benutzer mittels der Benutzerschnittstelle 13 aufgefordert, den Befindlichkeitsgrad aus einer Zusammenstellung von auswählbaren Befindlichkeitsgraden auszuwählen. Hiermit ist eine besonders intuitive Eingabe des Befindlichkeitsgrads gegeben.

Die Zusammenstellung von auswählbaren Befindlichkeitsgraden kann in einer Ausführungsform eine ansteigende Skala von einem niedrigen bis zu einem hohen Befindlichkeitsgrad repräsentieren. Ein niedriger Befindlichkeitsgrad drückt eine geringe Zufriedenheit des Benutzers und ein hoher Befindlichkeitsgrad eine hohe Zufriedenheit des Benutzers aus. Der Befindlichkeitsgrad kann beispielsweise durch einen Zahlenwert repräsentiert werden, wobei ein niedriger Zahlenwert einen niedrigen Befindlichkeitsgrad und ein hoher Zahlenwert einen hohen Befindlichkeitsgrad repräsentiert. Der Benutzer wird in der Benutzerabfrageroutine aufgefordert, den Befindlichkeitsgrad anhand einer Auswahl aus der Skala einzugeben. Die Steuervorgabe kann folglich in der Reaktionsroutine auf besonders einfache Weise anhand des eingegeben Befindlichkeitsgrads abgeändert werden, wobei beispielsweise Steuerparameter über eine mathematische Funktion aus dem durch den Zahlenwert repräsentierten Befindlichkeitsgrad ermittelt werden.

Nach der benutzerseitigen Eingabe eines Befindlichkeitsgrads wird der Benutzer in einer bevorzugten Ausführungsform in der Reaktionsroutine mittels der Benutzerschnittstelle 13 aufgefordert, die Steuervorgabe, insbesondere Steuerparameter mindestens einer Funktionseinheit, manuell abzuändern. Beispielsweise kann der Benutzer durch eine Eingabe beeinflussen, um welches Maß die Geschwindigkeitsvorgabe erhöht oder reduziert werden soll. Vorzugsweise wird dem eingegebenen Befindlichkeitsgrad anhand des betreffenden Funktionsaspekts mindestens eine der Funktionseinheiten zugeordnet und die Zuordnung mittels der Benutzerschnittstelle 13 an den Benutzer ausgegeben, so dass dem Benutzer angedeutet wird, welche Funktionseinheit(en) für die Abweichung vom vorgegebenen Befindlichkeitsgrad ursächlich sein kann bzw. können. Entsprechend kann dem Benutzer bereits eine Empfehlung darüber abgegeben werden, welche Steuerparameter abzuändern sind.

In einer bevorzugten Ausführungsform wird bei einer Abweichung des eingegebenen Befindlichkeitsgrads vom vorgegebenen Befindlichkeitsgrad durch die Steueranordnung 11 und/oder das Steuersystem 14 eine Plausibilitätsprüfung des eingegebenen Befindlichkeitsgrads hinsichtlich des Vorliegens mindestens eines vorbestimmten Plausibilitätskriteriums durchgeführt. Nur bei erfolgreicher Plausibilitätsprüfung wird eine Reaktionsroutine ausgelöst. Über eine geeignete Definition des Plausibilitätskriteriums kann eine Fehleingabe des Befindlichkeitsgrads im Rahmen der Plausibilitätsprüfung erkannt werden.

In bevorzugten Ausführungsformen weist die Etikettiervorrichtung 1 eine oder mehrere weitere Funktionseinheiten auf, welche jeweils mit einer Sensoranordnung ausgestattet sind und in der Etikettierroutine von der Steueranordnung 11 gemäß der Steuervorgabe angesteuert werden. Hinsichtlich der Anwendung dieser weiteren Funktionseinheit(en) und Sensoranordnung(en) in dem vorschlagsgemäßen Verfahren sei auf die vorangehenden Ausführungen zu den Funktionseinheiten Vorschubanordnung 2, Spendeanordnung 4 und Aufbringanordnung 6 verwiesen.

Besonders bevorzugt ist eine Druckeranordnung 22 zum Bedrucken des vom Materialstreifen 5 lösbaren oder gelösten Etiketts vorgesehen, wobei ein Bedrucken des Etiketts prinzipiell auf dem Materialstreifen 5 und/oder nach einem Lösen des Etiketts vom Materialstreifen 5 und vor dem Aufbringen des Etiketts auf die jeweilige Packung erfolgen kann. Hier und vorzugsweise ist eine für einen Thermodruck eingerichtete Druckeranordnung 22 vorgesehen. Die Druckeranordnung 22 ist vorzugsweise Bestandteil der Spendeanordnung 4 und bedruckt die Etiketten bevor diese, insbesondere an einem Auslass und/oder einer Spendekante der Spendeanordnung 4, gespendet werden. Die Druckeranordnung 22 weist beispielsweise eine eigene Sensoranordnung mit einem oder mehreren Sensoren zur Überwachung des Thermodruckers und/oder eine Kamera zur Ermittlung des erzeugten Druckbilds auf den Etiketten und/oder zur Bilderkennung, beispielsweise zur Strichkodeerkennung, auf.

In einer bevorzugten Ausführungsform ist eine Etikettentransportanordnung 23 als weitere Funktionseinheit der Etikettiervorrichtung 1 zum Transport des Etiketts von der Spendeanordnung 4 zur Druckeranordnung 22 und/oder zur Aufbringanordnung 6 vorgesehen. Die Etikettentransportanordnung 23 weist beispielsweise ein Transportband, insbesondere Endlosband, auf, welches Etiketten von einem Aufnahmebereich, an welchem das Etikett von der Spendeanordnung 4 abgenommen wird, zu einem Abgabebereich transportiert, in welchem das Etikett der Druckeranordnung 22 oder der Aufbringanordnung 6 zugeführt wird. Die Etikettentransportanordnung 23 weist beispielsweise ebenfalls eine eigene Sensoranordnung mit einem oder mehreren Sensoren für die Ermittlung der Geschwindigkeit des Transportbands und/oder der Position und/oder Orientierung der Etiketten auf dem Transportband auf. Vorliegend wird das von der Druckeranordnung 22 bedruckte Etikett gespendet und mittels der Etikettentransportanordnung 23 dem Pendelstempel 7 der Aufbringanordnung 6 zugeführt, wobei die Aufbringanordnung 6 das Etikett auf eine erste Seite der jeweiligen Packung aufbringt.

Hier und vorzugsweise ist eine weitere Spende- und Druckeranordnung 24 vorgesehen. Die von der weiteren Spende- und Druckeranordnung 24 bereitgestellten Etiketten werden von einer weiteren Aufbringanordnung 25 auf einer zweiten Seite der jeweiligen Packung aufgebracht, welche hier der ersten Seite gegenüberliegt.

Hier und gemäß einer weiteren Ausführungsform ist als noch eine weitere Funktionseinheit der Etikettiervorrichtung 1 eine Wägeanordnung 26 zum Wiegen der jeweiligen Packung vorgesehen. Die Wägeanordnung 26 ist zur Ermittlung des Gewichts einzelner Packungen eingerichtet und übermittelt das ermittelte Gewicht an die Steueranordnung 11, sodass beispielsweise ein Bedrucken des Etiketts mit einer individuellen Gewichtsauszeichnung und/oder individuellen Preisauszeichnung durchgeführt werden kann.

In einer bevorzugten Ausführungsform ist eine Packungserkennungsanordnung 27 als noch eine weitere Funktionseinheit der Etikettiervorrichtung 1 vorgesehen. Die Packungserkennungsanordnung 27 weist eine Sensoranordnung auf, welche dafür eingerichtet ist, Sensordaten zur Bestimmung der Form, Art, Orientierung und/oder Position der Packung bereitzustellen. Die Packungserkennungsanordnung 27 weist hierfür beispielsweise mindestens eine Kamera und vorzugsweise mindestens eine 3D-Kamera auf.

Ein weiteres Beispiel einer Funktionseinheit, welche im Rahmen des vorschlagsgemäßen Verfahrens verwendet werden kann, ist eine Bewegungsanordnung für die Druckeranordnung, welche insbesondere die Druckeranordnung quer zur Transportrichtung der Vorschubanordnung 2 verstellt. Als Funktionseinheit kann weiter eine Ausrichtungsanordnung für die Packungen, beispielsweise eine Zentriervorrichtung für die Packungen auf der Vorschubanordnung 2 vorgesehen sein. Gemäß einer weiteren Ausgestaltung ist eine Etikettenandrückanordnung vorgesehen, beispielsweise eine Etikettenandrückrolle, welche nach und/oder bei dem Aufbringen auf das jeweilige Etikett wirkt.

Gemäß einer weiteren bevorzugten Ausführungsform des vorschlagsgemäßen Verfahrens ist vorgesehen, dass die Eingabe des Befindlichkeitsgrads mittels einer Eingabeanordnung und einer Ausgabeanordnung der Benutzerschnittstelle 13 durchgeführt wird. Die Eingabeanordnung weist vorzugsweise mindestens eines von Tastatur, Touchscreen, Maus und Mikrofon auf. Die Ausgabeanordnung weist vorzugsweise mindestens eines von Bildschirm, Touchscreen, Lautsprecher und Drucker auf.

Die Eingabe des Befindlichkeitsgrads kann in einer weiteren Ausführungsform mittels einer als Mobilgerät ausgestalteten Benutzerschnittstelle 13 durchgeführt werden, welche zusätzlich oder alternativ zu einer ortsfesten Benutzerschnittstelle 13 am Etikettiersystem vorgesehen sein kann. Unter einem Mobilgerät wird hierbei insbesondere ein Mobiltelefon, ein Persönlicher Digitaler Assistent (PDA), ein Laptop, ein Wearable Computer und dergleichen verstanden. Das Mobilgerät kann über ein Netzwerk, beispielsweise ein lokales Netzwerk, über ein Mobilfunknetz und/oder über das Internet mit der Steueranordnung 11 kommunizieren.

Das Durchführen der Benutzerabfrageroutine kann zeitgesteuert, insbesondere zyklisch, ausgelöst werden, wobei beispielsweise festgelegte Zeitintervalle und/oder in einem Zeitplan vorgegebene Zeitpunkte für die Benutzerabfrageroutine vorgesehen sind. Zusätzlich oder alternativ kann die Benutzerabfrageroutine mittels der Steueranordnung 11 und/oder des Steuersystems 14 ausgelöst werden, beispielsweise auf Erfüllen eines vorgegebenen Fehlerkriteriums durch die Sensorsignale. Das Fehlerkriterium kann hierbei ein Abweichen der Sensorsignale von einem normal betriebsmäßigen Zustand des Etikettiersystems repräsentieren. Das Durchführen der Benutzerabfrageroutine kann ebenso auf eine vorgegebene Benutzereinwirkung ausgelöst werden. Beispielsweise wird die Benutzerabfrageroutine auf eine Wartung des Etikettiersystems, einen Neuaufbau zumindest von Teilen des Etikettiersystems und/oder eine Instandsetzung des Etikettiersystems mittels der Steueranordnung 11 und/oder des Steuersystems 14 ausgelöst, sodass eine Abfrage des Befindlichkeitsgrads zu Zeitpunkten mit hohem Bedarf für eine Prozessanalyse vorgenommen wird. Ebenso kann die Benutzerabfrageroutine manuell durch den Benutzer mittels der Benutzerschnittstelle 13 ausgelöst werden.

In einer weiteren, bevorzugten Ausführungsform wird in der Benutzerabfrageroutine der Benutzer zur Eingabe des Befindlichkeitsgrads betreffend einen Funktionsaspekt aufgefordert, welcher das Druckbild der Etiketten betrifft. Insbesondere betrifft der Funktionsaspekt weiter die Helligkeit, den Kontrast, eine Druckgüte und/oder die Ausrichtung des Druckbilds auf den Etiketten, wodurch insbesondere eine Zuordnung des Funktionsaspekts zu mindestens einer Funktionseinheit, insbesondere der Druckeranordnung 22, vorgenommen werden kann. Unter der Druckgüte wird insbesondere die Genauigkeit der Wiedergabe einer Druckvorlage durch das Druckbild und/oder die Anzahl der Druckfehler verstanden. In einer weiteren Ausführungsform betrifft der Funktionsaspekt die Aufbringung der Etiketten auf den jeweiligen Packungen, insbesondere die Ausrichtung, Position und/oder Anhaftung der Etiketten. Gemäß einer weiteren Ausführungsform betrifft der Funktionsaspekt die Produktivität des Etikettiersystems und beispielsweise die Anzahl der über ein vorgegebenes Zeitintervall aufgebrachten Etiketten.

In einer besonders bevorzugten Ausführungsform wird in der Benutzerabfrageroutine der Benutzer zur Eingabe mehrerer Befindlichkeitsgrade über eine Hierarchie von Abfragen aufgefordert, wobei in der Hierarchie mindestens einer übergeordneten Abfrage mindestens eine untergeordnete Abfrage zugeordnet ist. Unter der "Hierarchie von Abfragen" kann somit ein vorgegebener Fragenkatalog für eine Abfolge von Abfragen verstanden werden, wobei insbesondere die Vorgabe einer nachfolgenden Abfrage durch die Eingabe(n) des Benutzers auf mindestens eine zuvor gestellte Abfrage mitbestimmt wird. Über die Hierarchie von Abfragen kann einerseits eine Abfolge von häufigen, für das jeweilige Etikettiersystem einschlägigen Abfragen vorgenommen werden. Andererseits kann über eine gezielte Abfolge von Abfragen die einer Abweichung vom vorgegebenen Befindlichkeitsgrad zugrundeliegende Ursache weiter eingegrenzt werden.

Vorzugsweise wird anhand der Hierarchie von Abfragen den eingegebenen Befindlichkeitsgraden mindestens eine Funktionseinheit zugeordnet. Beispielsweise wird in der Benutzerabfrageroutine zunächst der Befindlichkeitsgrad betreffend die Druckqualität abgefragt. Beispielsweise bei Unterschreiten des vorgegebenen Befindlichkeitsgrads durch den eingegebenen Befindlichkeitsgrad kann anschließend jeweils eine Abfrage des Befindlichkeitsgrads betreffend die Helligkeit, den Kontrast, die Druckgüte und/oder die Ausrichtung des Druckbilds auf den Etiketten vorgenommen werden. Abhängig von den eingegebenen Befindlichkeitsgraden kann die Zuordnung der mindestens einen Funktionseinheit getroffen werden.

Ebenso ist es möglich, dass im Rahmen der Hierarchie von Abfragen ein Teil einer Funktionseinheit einem Befindlichkeitsgrad zugeordnet wird.

Liegt beispielsweise für die Druckgüte ein Unterschreiten des vorgegebenen Befindlichkeitsgrads vor, kann die Druckeranordnung 22 und insbesondere der Druckkopf der Druckeranordnung 22 diesem eingegebenen Befindlichkeitsgrad zugeordnet werden.

Einem Befindlichkeitsgrad können auch mehrere Funktionseinheiten zugeordnet werden. Liegt beispielsweise eine Abweichung vom vorgegebenen Befindlichkeitsgrad für die Ausrichtung des Druckbilds auf den Etiketten vor, können die Druckeranordnung 22 und die Etikettentransportanordnung 23 dem Befindlichkeitsgrad zugeordnet werden.

In einer weiteren Ausführungsform wird die Hierarchie von Abfragen in der Benutzerabfrageroutine anhand eines zuvor eingegebenen Befindlichkeitsgrads vorgegeben. Beispielsweise werden zunächst weitere Befindlichkeitsgrade betreffend diejenigen Funktionsaspekte abgefragt, deren Befindlichkeitsgrade in einer zuvor durchlaufenen Benutzerabfrageroutine vom jeweils vorgegebenen Befindlichkeitsgrad abgewichen sind.

Zur Erhöhung der Benutzerfreundlichkeit kann der Benutzer in der Benutzerabfrageroutine zur Eingabe eines Befindlichkeitsgrads oder mehrerer Befindlichkeitsgrade bezüglich eines Funktionsaspekts, mehrerer Funktionsaspekte oder aller Funktionsaspekte aus einer angezeigten Auswahl von Funktionsaspekten aufgefordert werden.

Zur Erhöhung der Benutzerfreundlichkeit wird in einer Ausführungsform in der Benutzerabfrageroutine zur Eingabe des Befindlichkeitsgrads die Zusammenstellung von auswählbaren Befindlichkeitsgraden anhand einer Anordnung von Auswahlfeldern mittels der Benutzerschnittstelle 13 ausgegeben, insbesondere visualisiert. Vorzugsweise werden die Auswahlfelder über eine Anordnung entlang einer Geraden, eines Kreises oder eines Teils eines Kreises, insbesondere eines Halbkreises, mittels der Benutzerschnittstelle visualisiert. Die Auswahlfelder werden entsprechend auf einem Bildschirm zur einfachen Identifikation durch den Benutzer angezeigt. Die Auswahlfelder der Anordnung können zur Steigerung der Benutzerfreundlichkeit mit unterschiedlichen Farben visualisiert werden (beispielsweise von rot für einen niedrigen Befindlichkeitsgrad bis grün für einen hohen Befindlichkeitsgrad) und/oder mit unterschiedlichen Kennzeichnungen visualisiert werden (beispielsweise mit Zahlenwerten, Beschriftungen und/oder Symbolen wie Smileys oder dergleichen).

In der Benutzerabfrageroutine kann die Eingabe des Befindlichkeitsgrads mittels der Benutzerschnittstelle 13 anhand eines Antippens eines Auswahlfelds, beispielsweise auf einem Touchscreen, vorgenommen werden. Ebenso kann als Eingabe des Befindlichkeitsgrads ein Verschieben eines Auswahlfelds vorgesehen sein, beispielsweise mit einer Drag-and-Drop-Funktionalität. Vorzugsweise ist eine Eingabe über ein Verschieben eines Auswahlreglers möglich, wobei der Benutzer beispielsweise einen Regler entlang einer Skala für den Befindlichkeitsgrad verschiebt. Darüber hinaus sind ebenso eine freie Texteingabe und/oder eine Spracheingabe des Befindlichkeitsgrads denkbar.

Nach einer weiteren Lehre, der eigenständige Bedeutung zukommt, wird das zuvor beschriebene Etikettiersystem zum Etikettieren von einzelnen Packungen als solches beansprucht. Das Etikettiersystem weist eine Etikettiervorrichtung 1, insbesondere Preisauszeichnungsvorrichtung, auf, wobei die Etikettiervorrichtung 1 mit einer Vorschubanordnung 2 zum Transport jeweiliger Packungen, mit einer Spendeanordnung 4 zum Spenden eines von einem Materialstreifen 5 lösbaren Etiketts und mit einer Aufbringanordnung 6 zum Aufbringen des gespendeten Etiketts auf die jeweilige Packung als Funktionseinheiten ausgestattet ist, wobei mindestens eine dieser Funktionseinheiten oder alle dieser Funktionseinheiten jeweils eine Sensoranordnung 8, 9, 10 aufweisen, wobei das Etikettiersystem eine Steueranordnung 11 aufweist, welche in einer Etikettierroutine die Funktionseinheiten zum Etikettieren der einzelnen Packungen gemäß einer Steuervorgabe ansteuert, und wobei das Etikettiersystem eine Benutzerschnittstelle 13 aufweist.

Wesentlich ist hierbei, dass das Etikettiersystem zur Durchführung des vorschlagsgemäßen Verfahrens eingerichtet ist. Insbesondere ist die Steueranordnung 11 dafür eingerichtet, die Funktionseinheiten zur Durchführung der Etikettierroutine anzusteuern, die vorschlagsgemäße Benutzerabfrageroutine vorzunehmen sowie eine Mitteilung über den eingegebenen Befindlichkeitsgrad an ein übergeordnetes, extern zum Etikettiersystem ausgebildetes Steuersystem 14 zu übermitteln. Die Steueranordnung 11 ist entsprechend dafür eingerichtet, mit einem Steuersystem 14 zur Übermittlung verbunden zu werden, beispielsweise indem die Steueranordnung 11 über eine Netzwerkschnittstelle verfügt. Auf alle Ausführungen zum vorschlagsgemäßen Verfahren darf hierzu verwiesen werden.

Nach einer weiteren Lehre, der ebenfalls eigenständige Bedeutung zukommt, wird System mit einer Steueranordnung 11 für ein Etikettiersystem und einem der Steueranordnung 11 übergeordneten, extern zum Etikettiersystem ausgebildeten Steuersystem 14 als solches beansprucht, wobei die Steueranordnung 11 dafür eingerichtet ist, in einer Etikettierroutine die Funktionseinheiten des Etikettiersystems zum Etikettieren der einzelnen Packungen gemäß einer Steuer-vorgabe anzusteuern, und wobei die Steueranordnung 11 dafür eingerichtet ist, steuerungstechnisch mit einer Benutzerschnittstelle 13 des Etikettiersystems verbunden zu werden.

Wesentlich ist hierbei, dass die Steueranordnung 11 eine Benutzerabfrageroutine durchführt, in welcher ein Benutzer mittels der Benutzerschnittstelle 13 zur Eingabe eines Befindlichkeitsgrads betreffend einen Funktionsaspekt des Etikettiersystems aufgefordert wird und der daraufhin vom Benutzer eingegebene Befindlichkeitsgrad von der Steueranordnung 11 erfasst wird, dass die Steueranordnung 11 den eingegebenen Befindlichkeitsgrad mit einem vorgegebenen Befindlichkeitsgrad vergleicht und bei einer Abweichung des eingegebenen Befindlichkeitsgrads vom vorgegebenen Befindlichkeitsgrad eine Reaktionsroutine auslöst, in welcher die Steueranordnung 11 dem Steuersystem 14 eine Mitteilung über den eingegebenen Befindlichkeitsgrad übermittelt und in welcher die Steuervorgabe abhängig vom eingegebenen Befindlichkeitsgrad abgeändert wird. Auch insoweit darf auf die Ausführungen zum vorschlagsgemäßen Verfahren verwiesen werden. Das zuvor beschriebene, vorschlagsgemäße Etikettiersystem weist vorzugsweise die Steueranordnung 11 des Systems auf.

Besonders bevorzugt weisen die Steueranordnung 11 und das Steuersystem 14 jeweils einen Speicher 28, 29 mit Programmanweisungen und jeweils mindestens einen Prozessor 30, 31 zum Ausführen der Programmanweisungen auf, wobei die Speicher 28, 29 und die Programmanweisungen eingerichtet sind, gemeinsam mit den Prozessoren 30, 31 das System zur Durchführung zur Durchführung des vorschlagsgemäßen Verfahrens anzusteuern.

Der Speicher 28, 29 weist vorzugsweise einen nicht-flüchtigen Speicher für die Programmanweisungen auf, beispielsweise einen Flash-Speicher, einen EEPROM-Speicher, einen magnetischen Speicher und/oder einen optischen Speicher. Der Speicher 28, 29 kann weiter mit einem Arbeitsspeicher ausgestattet sein, vorzugsweise einen Arbeitsspeicher mit wahlfreiem Zugriff (RAM) oder dergleichen. Der Prozessor 30, 31 weist vorzugsweise einen Mikroprozessor, einen digitalen Signalprozessor und/oder eine anwendungsspezifische integrierte Schaltung auf.

Zudem wird nach einer nächsten Lehre, der ebenfalls eigenständige Bedeutung zukommt, ein Computerprogramm aufweisend Programmanweisungen, die die Prozessoren 30, 31 des vorschlagsgemäßen Systems zur Durchführung des vorschlagsgemäßen Verfahrens veranlassen, wenn das Computerprogramm auf den Prozessoren 30, 31 läuft, als solches beansprucht. Auf die obigen Ausführungen zum vorschlagsgemäßen Verfahren darf auch insofern verwiesen werden. Das Computerprogramm ist vorzugsweise als Computerprogrammprodukt auf einem nicht-flüchtigen Speicher gespeichert.

## Patentansprüche

1. Verfahren für den Betrieb eines Etikettiersystems zum Etikettieren von einzelnen Packungen, wobei das Etikettiersystem eine Etikettiervorrichtung (1), insbesondere Preisauszeichnungsvorrichtung, aufweist, wobei die Etikettiervorrichtung (1) mit einer Vorschubanordnung (2) zum Transport jeweiliger Packungen, mit einer Spendeanordnung (4) zum Spenden eines von einem Materialstreifen (5) lösbaren Etiketts und mit einer Aufbringanordnung (6) zum Aufbringen des gespendeten Etiketts auf die jeweilige Packung als Funktionseinheiten zur Bereitstellung einer jeweiligen Etikettierfunktion ausgestattet ist, wobei mindestens eine dieser Funktionseinheiten oder alle dieser Funktionseinheiten jeweils eine Sensoranordnung (8, 9, 10) zum Ermitteln von die Etikettierroutine betreffenden Sensordaten aufweisen, wobei das Etikettiersystem eine Steueranordnung (11) aufweist, welche in einer Etikettierroutine die Funktionseinheiten zum Etikettieren der einzelnen Packungen gemäß einer Steuervorgabe ansteuert, und wobei das Etikettiersystem eine Benutzerschnittstelle (13) aufweist,
**dadurch gekennzeichnet,**
**dass** mittels der Steueranordnung (11) eine Benutzerabfrageroutine durchgeführt wird, in welcher ein Benutzer mittels der Benutzerschnittstelle (13) zur Eingabe eines Befindlichkeitsgrads betreffend einen Funktionsaspekt des Etikettiersystems aufgefordert und der daraufhin vom Benutzer eingegebene Befindlichkeitsgrad von der Steueranordnung (11) erfasst wird, und dass mittels der Steueranordnung (11) der eingegebene Befindlichkeitsgrad mit einem vorgegebenen Befindlichkeitsgrad verglichen wird und bei einer Abweichung des eingegebenen Befindlichkeitsgrads vom vorgegebenen Befindlichkeitsgrad mittels der Steueranordnung (11) eine Reaktionsroutine ausgelöst wird, in welcher mittels der Steueranordnung (11) einem der Steueranordnung (11) übergeordneten, extern zum Etikettiersystem ausgebildeten Steuersystem (14) eine Mitteilung über den eingegebenen Befindlichkeitsgrad übermittelt wird und in welcher die Steuervorgabe abhängig vom eingegebenen Befindlichkeitsgrad abgeändert wird.

2. Verfahren nach Anspruch 1, **dadurch gekennzeichnet, dass** in der Reaktionsroutine die Steuervorgabe abhängig davon, ob der eingegebene Befindlichkeitsgrad den vorgegebenen Befindlichkeitsgrad unterschreitet oder überschreitet, abgeändert wird, vorzugsweise, dass in der Reaktionsroutine mittels der Steueranordnung (11) und/oder mittels des Steuersystems (14) ein Grad der Abweichung des eingegebenen Befindlichkeitsgrads vom vorgegebenen Befindlichkeitsgrad ermittelt wird und dass die Reaktionsroutine, insbesondere die Abänderung der Steuervorgabe, abhängig vom Grad der Abweichung vorgenommen wird, weiter vorzugsweise, dass der eingegebene Befindlichkeitsgrad, insbesondere der Grad der Abweichung, mittels der Steueranordnung (11) und/oder mittels des Steuersystems (14) in der Reaktionsroutine auf Erfüllen eines vorgegebenen Dringlichkeitskriteriums geprüft wird und dass die Reaktionsroutine abhängig vom Erfüllen des Dringlichkeitskriteriums vorgenommen wird.

3. Verfahren nach Anspruch 1 oder 2, **dadurch gekennzeichnet, dass** eine Zuordnung mindestens einer der Funktionseinheiten zu dem Befindlichkeitsgrad anhand des betreffenden Funktionsaspekts vorgesehen ist oder in der Reaktionsroutine mittels der Steueranordnung (11) und/oder mittels des Steuersystems (14) dem eingegebenen Befindlichkeitsgrad mindestens eine der Funktionseinheiten zugeordnet wird, und dass die Steuervorgabe für den betreffenden Funktionsaspekt abgeändert wird, vorzugsweise, dass das Etikettiersystem für mindestens eine Etikettierfunktion mehrere Funktionseinheiten aufweist und dass in der Reaktionsroutine die Steuervorgabe für den betreffenden Funktionsaspekt dahingehend geändert wird, dass der Funktionsaspekt in der Etikettierroutine von einer weiteren Funktionseinheit übernommen wird, und/oder, dass für mindestens eine Etikettierfunktion mehrere Funktionsressourcen vorgesehen sind und dass in der Reaktionsroutine die Steuervorgabe für den betreffenden Funktionsaspekt dahingehend geändert wird, dass die Etikettierroutine unter Verwendung einer alternativen Funktionsressource durchgeführt wird.

4. Verfahren nach einem der vorhergehenden Ansprüche, **dadurch gekennzeichnet, dass** die Steuervorgabe
- eine Geschwindigkeitsvorgabe, insbesondere eine Vorgabe für die Geschwindigkeit der einzelnen Packungen und/oder eine Vorgabe betreffend einen zyklischen oder kontinuierlichen Betrieb der Etikettiervorrichtung, für die Etikettierroutine umfasst, und dass die Geschwindigkeitsvorgabe in der Reaktionsroutine abgeändert wird, vorzugsweise, dass bei Unterschreiten des vorgegebenen Befindlichkeitsgrads durch den eingegebenen Befindlichkeitsgrad die Geschwindigkeitsvorgabe gegenüber einer vorgegebenen, normal-betriebsmäßigen Geschwindigkeitsvorgabe, weiter vorzugsweise unter Einhalten einer vorgegebenen Mindestgeschwindigkeitsvorgabe, reduziert wird, und/oder, dass bei Überschreiten des vorgegebenen Befindlichkeitsgrads durch den eingegebenen Befindlichkeitsgrad die Geschwindigkeitsvorgabe gegenüber der vorgegebenen, normal-betriebsmäßigen Geschwindigkeitsvorgabe erhöht wird, weiter bevorzugt, dass auf Unterschreiten eines vorgegebenen Mindest-Befindlichkeitsgrads durch den eingegebenen Befindlichkeitsgrad ein Notstopp der Etikettiervorrichtung vorgenommen wird, und/oder,
- zumindest teilweise mittels des Steuersystems (14) abgeändert und/oder eine Abänderung der Steuervorgabe mittels des Steuersystems (14) angefordert wird, vorzugsweise, dass in der Reaktionsroutine mittels des Steuersystems (14) anhand des eingegebenen Befindlichkeitsgrads, insbesondere anhand der Zuordnung des betreffenden Funktionsaspekts, eine Hilfsinformation, insbesondere eine den Einsatz eines Werkzeugs und/oder eines Ersatzteils betreffende Hilfsinformation, erzeugt wird und dass die Hilfsinformation über die Benutzerschnittstelle (13) und/oder mittels des Steuersystems (14) an Wartungspersonal für das Etikettiersystem ausgegebenen wird.

5. Verfahren nach einem der vorhergehenden Ansprüche, dadurch vorgesehen, dass die Steueranordnung (11) in der Reaktionsroutine abhängig vom eingegebenen Befindlichkeitsgrad eine Benachrichtigung, insbesondere eine E-Mail-Benachrichtigung an einen Hersteller des Etikettiersystems erzeugt, vorzugsweise, dass die Benachrichtigung aus einer Zusammenstellung von vorgegebenen Benachrichtigungen abhängig vom eingegebenen Befindlichkeitsgrad ausgewählt wird.

6. Verfahren nach einem der vorhergehenden Ansprüche, dadurch vorgesehen, dass die Abänderung der Steuervorgabe abhängig von den die Etikettierroutine betreffenden Sensordaten ist, vorzugsweise, dass die Abänderung der Steuervorgabe abhängig von zeitlich vorhergehenden, im Steuersystem (14) hinterlegten Sensordaten und/oder momentanen Sensordaten ist, vorzugsweise, dass die Abänderung der Steuervorgabe mittels des Steuersystems (14) abhängig von die Etikettierroutine betreffenden Sensordaten mehrerer Etikettiersysteme vorgegeben wird, vorzugsweise, dass die Etikettiersysteme mindestens zwei verschiedenen Entitäten, insbesondere verschiedenen Benutzern und/oder Herstellern, zugeordnet sind.

7. Verfahren nach einem der vorhergehenden Ansprüche, **dadurch gekennzeichnet, dass** in der Reaktionsroutine mittels des Steuersystems (14) eine Prognoseroutine durchgeführt wird, in welcher eine Prognose für den Bedarf einer Reparatur und/oder einer Wartung einer Funktionseinheit erzeugt wird.

8. Verfahren nach einem der vorhergehenden Ansprüche, **dadurch gekennzeichnet, dass** mittels des Steuersystems (14) eine Lernroutine vorgenommen wird, in welcher abhängig von einer zeitlichen Abfolge von in Benutzerabfrageroutinen eingegebenen Befindlichkeitsgraden, vorzugsweise abhängig von mindestens einem nachfolgend zu einer Reaktionsroutine eingegebenen Befindlichkeitsgrad, die Abänderung der Steuervorgabe vorgenommen wird, vorzugsweise, dass die Abänderung der Steuervorgabe in der Lernroutine derart geändert wird, dass die Wahrscheinlichkeit dafür, dass bei Abweichung des eingegebenen Befindlichkeitsgrads vom vorgegebenen Befindlichkeitsgrad die Wahrscheinlichkeit für das Einhalten des vorgegebenen Befindlichkeitsgrad in einer nachfolgenden Benutzerabfrageroutine erhöht wird, weiter vorzugsweise, dass in der Lernroutine die Abänderung der Steuervorgabe weiter abhängig von den jeweiligen Steuervorgaben der Etikettiervorrichtung, von die einzelnen Packungen betreffenden Sensordaten und/oder von Umgebungsparametern des Etikettiersystems, insbesondere Temperatur, Luftfeuchtigkeit und/oder Verunreinigungsgehalten der Luft, in der jeweiligen Benutzerabfrageroutine vorgenommen wird.

9. Verfahren nach einem der vorhergehenden Ansprüche, **dadurch gekennzeichnet, dass** der Benutzer in der Reaktionsroutine mittels der Benutzerschnittstelle (13) aufgefordert wird, die Steuervorgabe für mindestens eine Funktionseinheit manuell abzuändern.

10. Verfahren nach einem der vorhergehenden Ansprüche, **dadurch gekennzeichnet, dass** bei einer Abweichung des eingegebenen Befindlichkeitsgrads vom vorgegebenen Befindlichkeitsgrad mittels der Steueranordnung (11) und/oder mittels des Steuersystems (14) eine Plausibilitätsprüfung des eingegebenen Befindlichkeitsgrads hinsichtlich des Vorliegens mindestens eines vorbestimmten Plausibilitätskriteriums durchgeführt wird und nur bei erfolgreicher Plausibilitätsprüfung eine Reaktionsroutine ausgelöst wird.

11. Verfahren nach einem der vorhergehenden Ansprüche, **dadurch gekennzeichnet, dass** die Etikettiervorrichtung (1) eine Druckeranordnung (22) zum Bedrucken des vom Materialstreifen (5) lösbaren oder gelösten Etiketts, eine Etikettentransportanordnung (23) zum Transport des Etiketts von der Spendeanordnung (4) zur Druckeranordnung (22) und/oder zur Aufbringanordnung (6), eine Wägeanordnung (26) zum Wiegen der jeweiligen Packung und/oder eine Packungserkennungsanordnung (27) als weitere Funktionseinheit bzw. als weitere Funktionseinheiten mit einer jeweiligen Sensoranordnung aufweist.

12. Verfahren nach einem der vorhergehenden Ansprüche, **dadurch gekennzeichnet, dass** die Eingabe des Befindlichkeitsgrads mittels einer Eingabeanordnung und einer Ausgabeanordnung der Benutzerschnittstelle (13) durchgeführt wird, vorzugsweise, dass die Eingabeanordnung mindestens eines von Tastatur, Touchscreen, Maus und Mikrofon aufweist und/oder die Ausgabeanordnung mindestens eines von Bildschirm, Touchscreen, Lautsprecher und Drucker aufweist.

13. Verfahren nach einem der vorhergehenden Ansprüche, **dadurch gekennzeichnet, dass** die Eingabe des Befindlichkeitsgrads mittels einer als Mobilgerät ausgestalteten Benutzerschnittstelle durchgeführt wird.

14. Verfahren nach einem der vorhergehenden Ansprüche, **dadurch gekennzeichnet, dass** das Durchführen der Benutzerabfrageroutine zeitgesteuert, insbesondere zyklisch, ausgelöst wird, und/oder, dass das Durchführen der Benutzerabfrageroutine auf eine vorgegebene Benutzereinwirkung, insbesondere eine Wartung, einen Neuaufbau und/oder eine Instandsetzung des Etikettiersystems, mittels der Steueranordnung (11) ausgelöst wird.

15. Verfahren nach einem der vorhergehenden Ansprüche, **dadurch gekennzeichnet, dass** in der Benutzerabfrageroutine
- der Benutzer mittels der Benutzerschnittstelle (13) aufgefordert wird, den Befindlichkeitsgrad aus einer Zusammenstellung von auswählbaren Befindlichkeitsgraden auszuwählen, vorzugsweise, dass die Zusammenstellung von auswählbaren Befindlichkeitsgraden eine ansteigende Skala von einem niedrigen bis zu einem hohen Befindlichkeitsgrad repräsentiert, und/oder,
- der Benutzer zur Eingabe des Befindlichkeitsgrads betreffend einen Funktionsaspekt aufgefordert wird, welcher das Druckbild der Etiketten, insbesondere die Helligkeit, den Kontrast, eine Druckgüte und/oder die Ausrichtung des Druckbilds auf den Etiketten, betrifft, welcher die Aufbringung der Etiketten, insbesondere die Ausrichtung, Position und Anhaftung der Etiketten auf den jeweiligen Packungen, betrifft und/oder welcher die Produktivität des Etikettiersystems betrifft, und/oder,
- der Benutzer zur Eingabe mehrerer Befindlichkeitsgrade über eine Hierarchie von Abfragen aufgefordert wird, wobei in der Hierarchie von Abfragen mindestens einer übergeordneten Abfrage mindestens eine untergeordnete Abfrage zugeordnet ist, vorzugsweise, dass zunächst die mindestens eine übergeordnete Abfrage vorgenommen wird und bei einer Abweichung des eingegebenen Befindlichkeitsgrads vom vorgegebenen Befindlichkeitsgrad in der übergeordneten Abfrage die mindestens eine untergeordnete Abfrage vorgenommen wird, weiter vorzugsweise, dass die Hierarchie von Abfragen in der Benutzerabfrageroutine anhand eines zuvor eingegebenen Befindlichkeitsgrads vorgegeben wird, und/oder,
- der Benutzer zur Eingabe eines Befindlichkeitsgrads oder mehrerer Befindlichkeitsgrade bezüglich eines Funktionsaspekts, mehrerer Funktionsaspekte oder aller Funktionsaspekte aus einer angezeigten Auswahl von Funktionsaspekten aufgefordert wird, und/oder,
- zur Eingabe des Befindlichkeitsgrads die Zusammenstellung von auswählbaren Befindlichkeitsgraden anhand einer Anordnung von Auswahlfeldern mittels der Benutzerschnittstelle (13) ausgegeben wird, vorzugsweise, dass die Auswahlfelder über eine Anordnung entlang einer Geraden, einem Kreis oder einem Halbkreis mittels der Benutzerschnittstelle (13) visualisiert werden, und/oder, dass die Auswahlfelder der Anordnung mit unterschiedlichen Farben und/oder Kennzeichnungen visualisiert werden, und/oder, die Eingabe des Befindlichkeitsgrads mittels der Benutzerschnittstelle (13) anhand eines Antippens eines Auswahlfelds, eines Verschiebens eines Auswahlfelds und/oder eines Auswahlreglers, einer freien Texteingabe und/oder einer Sprachangabe vorgenommen wird.

16. Etikettiersystem zum Etikettieren von einzelnen Packungen, wobei das Etikettiersystem eine Etikettiervorrichtung (1), insbesondere Preisauszeichnungsvorrichtung, aufweist, wobei die Etikettiervorrichtung (1) mit einer Vorschubanordnung (2) zum Transport jeweiliger Packungen, mit einer Spendeanordnung (4) zum Spenden eines von einem Materialstreifen (5) lösbaren Etiketts und mit einer Aufbringanordnung (6) zum Aufbringen des gespendeten Etiketts auf die jeweilige Packung als Funktionseinheiten zur Bereitstellung einer jeweiligen Etikettierfunktion ausgestattet ist, wobei mindestens eine dieser Funktionseinheiten oder alle dieser Funktionseinheiten jeweils eine Sensoranordnung (8, 9, 10) zum Ermitteln von die Etikettierroutine betreffenden Sensordaten aufweisen, wobei das Etikettiersystem eine Steueranordnung (11) aufweist, welche in einer Etikettierroutine die Funktionseinheiten zum Etikettieren der einzelnen Packungen gemäß einer Steuervorgabe ansteuert, und wobei das Etikettiersystem eine Benutzerschnittstelle (13) aufweist,
**dadurch gekennzeichnet,**
**dass** das Etikettiersystem zur Durchführung eines Verfahren nach einem der Ansprüche 1 bis 15 eingerichtet ist.

17. System mit einem Etikettiersystem gemäß Anspruch 16 und mit einem der Steueranordnung (11) des Etikettiersystems übergeordneten, extern zum Etikettiersystem ausgebildeten Steuersystem (14), wobei die Steueranordnung (11) dafür eingerichtet ist, in einer Etikettierroutine die Funktionseinheiten des Etikettiersystems zum Etikettieren der einzelnen Packungen gemäß einer Steuervorgabe anzusteuern, und wobei die Steueranordnung (11) dafür eingerichtet ist, steuerungstechnisch mit einer Benutzerschnittstelle (13) des Etikettiersystems verbunden zu werden,
**dadurch gekennzeichnet,**
**dass** die Steueranordnung (11) eine Benutzerabfrageroutine durchführt, in welcher ein Benutzer mittels der Benutzerschnittstelle (13) zur Eingabe eines Befindlichkeitsgrads betreffend einen Funktionsaspekt des Etikettiersystems aufgefordert wird und der daraufhin vom Benutzer eingegebene Befindlichkeitsgrad von der Steueranordnung (11) erfasst wird, dass die Steueranordnung (11) den eingegebenen Befindlichkeitsgrad mit einem vorgegebenen Befindlichkeitsgrad vergleicht und bei einer Abweichung des eingegebenen Befindlichkeitsgrads vom vorgegebenen Befindlichkeitsgrad eine Reaktionsroutine auslöst, in welcher die Steueranordnung (11) dem Steuersystem (14) eine Mitteilung über den eingegebenen Befindlichkeitsgrad übermittelt und in welcher die Steuervorgabe abhängig vom eingegebenen Befindlichkeitsgrad abgeändert wird, vorzugsweise, dass die Steueranordnung (11) und das Steuersystem (14) jeweils einen Speicher (28, 29) mit Programmanweisungen und jeweils mindestens einen Prozessor (30, 31) zum Ausführen der Programmanweisungen aufweist, und dass die Speicher (28, 29) und die Programmanweisungen eingerichtet sind, gemeinsam mit den Prozessoren (30, 31) das System zur Durchführung eines Verfahren nach einem der Ansprüche 1 bis 15 anzusteuern.

18. Computerprogramm aufweisend Programmanweisungen, die die Prozessoren (30, 31) eines Systems nach Anspruch 17 zur Durchführung eines Verfahren nach einem der Ansprüche 1 bis 15 veranlassen, wenn das Computerprogramm auf den Prozessoren (30, 31) läuft.

## Claims

1. Method for operating a labelling system for labelling individual packs, the labelling system comprising a labelling device (1), in particular a price labelling device, the labelling device (1) being equipped with a feed assembly (2) for transporting respective packs, with a dispensing assembly (4) for dispensing a label detachable from a material strip (5) and with an application assembly (6) for applying the dispensed label to the respective pack as functional units for providing a respective labelling function, at least one of these functional units or all of these functional units in each case comprising a sensor assembly (8, 9, 10) for determining sensor data relating to the labelling routine, the labelling system comprising a control assembly (11), which in a labelling routine controls the functional units for the purpose of labelling the individual packs in accordance with a control specification, and the labelling system comprising a user interface (13),
**characterized**
**in that** a user query routine is carried out by means of the control assembly (11), in which user query routine a user, by means of the user interface (13), is requested to input a state relating to a functional aspect of the labelling system and the state thereupon input by the user is captured by the control assembly (11), and in that the input state is compared by means of the control assembly (11) with a predefined state and, in the event of a deviation of the input state from the predefined state, a reaction routine is initiated by means of the control assembly (11), in which reaction routine a message relating to the input state is communicated by means of the control assembly (11) to a control system (14) which is configured as external to the labelling system and is superordinate to the control assembly (11), and in which reaction routine the control specification is modified on the basis of the input state.

2. Method according to Claim 1, **characterized in that**, in the reaction routine, the control specification is modified depending on whether the input state falls below or exceeds the predefined state, preferably **in that**, in the reaction routine, by means of the control assembly (11) and/or by means of the control system (14), a degree of the deviation of the input state from the predefined state is determined and **in that** the reaction routine, in particular the modification of the control specification, is performed depending on the degree of the deviation, further preferably **in that** the input state, in particular the degree of the deviation, is checked by means of the control assembly (11) and/or by means of the control system (14) in the reaction routine for satisfaction of a predefined urgency criterion, and **in that** the reaction routine is carried out depending on the satisfaction of the urgency criterion.

3. Method according to Claim 1 or 2, **characterized in that** an assignment of at least one of the functional units to the state on the basis of the functional aspect concerned is provided, or at least one of the functional units is assigned to the input state by means of the control assembly (11) and/or by means of the control system (14) in the reaction routine, and **in that** the control specification is modified for the functional aspect concerned, preferably **in that** the labelling system comprises a plurality of functional units for at least one labelling function, and **in that** the control specification is modified in the reaction routine for the functional aspect concerned in such a way that the functional aspect is taken over by a further functional unit in the labelling routine, and/or **in that** a plurality of functional resources are provided for at least one labelling function, and **in that** the control specification is modified in the reaction routine for the functional aspect concerned in such a way that the labelling routine is carried out using an alternative functional resource.

4. Method according to one of the preceding claims, **characterized in that** the control specification
- comprises a speed specification, in particular a specification for the speed of the individual packs and/or a specification relating to cyclic or continuous operation of the labelling device, for the labelling routine, and **in that** the speed specification is modified in the reaction routine, preferably **in that**, if the input state falls below the predefined state, the speed specification is reduced compared with a predefined speed specification appertaining to normal operation, further preferably while maintaining a predefined minimum speed specification, and/or **in that**, if the input state exceeds the predefined state, the speed specification is increased compared with the predefined speed specification appertaining to normal operation, further preferably **in that**, if the input state falls below a predefined minimum state, an emergency stop of the labelling device is carried out, and/or
- is modified at least partially by means of the control system (14) and/or a modification of the control specification is requested by means of the control system (14), preferably **in that** help information, in particular help information relating to the use of a tool and/or a replacement part, is generated in the reaction routine by means of the control system (14) on the basis of the input state, in particular on the basis of the assignment of the functional aspect concerned, and **in that** the help information is output via the user interface (13) and/or by means of the control system (14) to maintenance personnel for the labelling system.

5. Method according to one of the preceding claims, **characterized in that**, in the reaction routine, the control assembly (11) generates a notification, in particular an email notification, to a manufacturer of the labelling system depending on the input state, preferably **in that** the notification is selected from a compilation of predefined notifications depending on the input state.

6. Method according to one of the preceding claims, **characterized in that** the modification of the control specification is dependent on the sensor data relating to the labelling routine, preferably **in that** the modification of the control specification is dependent on temporally preceding sensor data stored in the control system (14) and/or current sensor data, preferably **in that** the modification of the control specification by means of the control system (14) is predefined depending on sensor data relating to the labelling routine from a plurality of labelling systems, preferably **in that** the labelling systems are assigned to at least two different entities, in particular different users and/or manufacturers.

7. Method according to one of the preceding claims, **characterized in that** a forecast routine is carried out in the reaction routine by means of the control system (14), in which forecast routine a forecast is generated for the need for a repair and/or maintenance of a functional unit.

8. Method according to one of the preceding claims, **characterized in that**, by means of the control system (14), a learning routine is carried out in which, depending on a temporal sequence of states input in user query routines, preferably depending on at least one state input subsequent to a reaction routine, the modification of the control specification is carried out, preferably **in that** the modification of the control specification is carried out in the learning routine in such a way that, in the event of a deviation of the input state from the predefined state, the probability of maintaining the predefined state in a subsequent user query routine is increased, further preferably **in that**, in the learning routine, the modification of the control specification is carried out in the respective user query routine further depending on the respective control specifications of the labelling device, on sensor data relating to the individual packs and/or on environmental parameters of the labelling system, in particular temperature, humidity and/or impurity content of the air.

9. Method according to one of the preceding claims, **characterized in that**, in the reaction routine, the user is requested by means of the user interface (13) to modify the control specification manually for at least one functional unit.

10. Method according to one of the preceding claims, **characterized in that**, in the event of a deviation of the input state from the predefined state, a plausibility check of the input state with regard to the presence of at least one predetermined plausibility criterion is carried out by means of the control assembly (11) and/or by means of the control system (14) and a reaction routine is initiated only in the event of a successful plausibility check.

11. Method according to one of the preceding claims, **characterized in that** the labelling device (1) comprises a printer assembly (22) for printing on the label detachable or detached from the material strip (5), a label transport assembly (23) for transporting the label from the dispensing assembly (4) to the printer assembly (22) and/or to the application assembly (6), a weighing assembly (26) for weighing the respective pack and/or a pack recognition assembly (27) as a further functional unit or as further functional units having a respective sensor assembly.

12. Method according to one of the preceding claims, **characterized in that** the state is input by means of an input assembly and an output assembly of the user interface (13), preferably **in that** the input assembly comprises at least one from keyboard, touchscreen, mouse and microphone and/or the output assembly comprises at least one from screen, touchscreen, loudspeaker and printer.

13. Method according to one of the preceding claims, **characterized in that** the state is input by means of a user interface embodied as a mobile device.

14. Method according to one of the preceding claims, **characterized in that** carrying out the user query routine is initiated in a time-controlled manner, in particular cyclically, and/or **in that** carrying out the user query routine is initiated in response to a predefined user action, in particular maintenance, renovation and/or repair of the labelling system, by means of the control assembly (11).

15. Method according to one of the preceding claims, **characterized in that**, in the user query routine,
- the user is requested by means of the user interface (13) to select the state from a compilation of selectable states, preferably **in that** the compilation of selectable states represents a rising scale from a low to a high state, and/or
- the user is requested to input the state relating to a functional aspect which relates to the printed image of the labels, in particular the brightness, the contrast, a print quality and/or the alignment of the printed image on the labels, which relates to the application of the labels, in particular the alignment, position and adhesion of the labels on the respective packs, and/or which relates to the productivity of the labelling system, and/or
- the user is requested to input a plurality of states by way of a hierarchy of queries, at least one subordinate query being assigned to at least one superordinate query in the hierarchy of queries, preferably **in that** firstly the at least one superordinate query is effected and in the event of a deviation of the input state from the predefined state in the superordinate query the at least one subordinate query is effected, further preferably **in that** the hierarchy of queries in the user query routine is predefined on the basis of a previously input state, and/or
- the user is requested to input one state or a plurality of states regarding one functional aspect, a plurality of functional aspects or all functional aspects from an indicated selection of functional aspects, and/or
- for the purpose of inputting the state, the compilation of selectable states is output on the basis of an arrangement of selection fields by means of the user interface (13), preferably **in that** the selection fields are visualized by way of an arrangement along a straight line, a circle or a semicircle by means of the user interface (13), and/or **in that** the selection fields of the arrangement are visualized with different colours and/or identifications, and/or the state is input by means of the user interface (13) on the basis of tapping a selection field, shifting a selection field and/or a selection controller, a free text input and/or a voice indication.

16. Labelling system for labelling individual packs, the labelling system comprising a labelling device (1), in particular a price labelling device, the labelling device (1) being equipped with a feed assembly (2) for transporting respective packs, with a dispensing assembly (4) for dispensing a label detachable from a material strip (5) and with an application assembly (6) for applying the dispensed label to the respective pack as functional units for providing a respective labelling function, at least one of these functional units or all of these functional units in each case comprising a sensor assembly (8, 9, 10) for determining sensor data relating to the labelling routine, the labelling system comprising a control assembly (11), which in a labelling routine controls the functional units for the purpose of labelling the individual packs in accordance with a control specification, and the labelling system comprising a user interface (13),
**characterized**
**in that** the labelling system is configured for carrying out a method according to one of Claims 1 to 15.

17. System having a labelling system according to Claim 16 and having a control system (14) which is configured as external to the labelling system and is superordinate to the control assembly (11) of the labelling system, the control assembly (11) being configured for controlling the functional units of the labelling system for labelling the individual packs in a labelling routine in accordance with a control specification, and the control assembly (11) being configured to be connected to a user interface (13) of the labelling system in terms of control engineering,
**characterized**
**in that** the control assembly (11) carries out a user query routine in which a user, by means of the user interface (13), is requested to input a state relating to a functional aspect of the labelling system and the state thereupon input by the user is captured by the control assembly (11), in that the control assembly (11) compares the input state with a predefined state and, in the event of a deviation of the input state from the predefined state, initiates a reaction routine in which the control assembly (11) communicates a message relating to the input state to the control system (14), and in which the control specification is modified depending on the input state, preferably in that the control assembly (11) and the control system (14) comprise in each case a memory (28, 29) having program instructions and in each case at least one processor (30, 31) for executing the program instructions, and in that the memories (28, 29) and the program instructions are configured, together with the processors (30, 31), to control the system for carrying out a method according to one of Claims 1 to 15.

18. Computer program comprising program instructions which cause the processors (30, 31) of a system according to Claim 17 to carry out a method according to one of Claims 1 to 15 when the computer program runs on the processors (30, 31).

## Revendications

1. Procédé de fonctionnement d'un système d'étiquetage destiné à l'étiquetage d'emballages individuels, le système d'étiquetage comportant un dispositif d'étiquetage (1), en particulier un dispositif d'étiquetage des prix, le dispositif d'étiquetage (1) étant pourvu d'un ensemble d'alimentation (2) pour le transport des emballages respectifs, d'un ensemble de distribution (4) pour distribuer une étiquette détachable d'une bande de matériau (5), et d'un ensemble d'application (6) pour appliquer l'étiquette distribuée sur l'emballage respectif en tant qu'unités fonctionnelles pour assurer une fonction d'étiquetage respective, au moins l'une de ces unités fonctionnelles ou toutes ces unités fonctionnelles comportant respectivement un ensemble de détection (8, 9, 10) pour la détermination de données de capteur concernant la routine d'étiquetage, le système d'étiquetage comportant un ensemble de commande (11) qui, dans une routine d'étiquetage, commande les unités fonctionnelles pour étiqueter les emballages individuels conformément à une spécification de commande, et le système d'étiquetage comportant une interface utilisateur (13),
**caractérisé**
**en ce qu'**une routine d'interrogation d'utilisateur est exécutée au moyen de l'ensemble de commande (11), routine d'interrogation d'utilisateur dans laquelle un utilisateur est invité, par l'intermédiaire de l'interface utilisateur (13), à fournir en entrée un état concernant un aspect fonctionnel du système d'étiquetage, et l'état fourni en entrée par la suite par l'utilisateur est détecté par l'ensemble de commande (11), et **en ce que** l'état d'entrée est comparé à un état prédéfini au moyen de l'ensemble de commande (11) et, dans le cas d'un écart de l'état d'entrée par rapport à l'état prédéfini, une routine de réponse est déclenchée au moyen de l'ensemble de commande (11), routine de réponse dans laquelle un message concernant l'état d'entrée est transmis, au moyen de l'ensemble de commande (11), à un système de commande (14) réalisé à l'extérieur du système d'étiquetage et de niveau supérieur à l'ensemble de commande (11), et dans laquelle la spécification de commande est modifiée en fonction de l'état d'entrée.

2. Procédé selon la revendication 1, **caractérisé en ce que**, dans la routine de réponse, la spécification de régulation est modifiée en fonction du fait que l'état d'entrée est inférieur ou supérieur à l'état prédéfini, de préférence **en ce que**, dans la routine de réponse, un degré d'écart de l'état d'entrée par rapport à l'état prédéfini est déterminé au moyen de l'ensemble de commande (11) et/ou au moyen du système de commande (14), et **en ce que** la routine de réponse, en particulier la modification de la spécification de commande, est exécutée en fonction du degré d'écart, et de façon plus préférentielle, **en ce que**, dans la routine de réponse, l'état d'entrée, en particulier le degré d'écart, est vérifié au moyen de l'ensemble de commande (11) et/ou au moyen du système de commande (14) pour vérifier s'il respecte un critère d'urgence prédéfini, et **en ce que** la routine de réponse est exécutée en fonction du respect du critère d'urgence.

3. Procédé selon la revendication 1 ou 2, **caractérisé en ce qu'**une association d'au moins l'une des unités fonctionnelles à l'état est prévue sur la base de l'aspect fonctionnel concerné ou **en ce que**, dans la routine de réponse, au moins l'une des unités fonctionnelles est associée à l'état d'entrée au moyen de l'ensemble de commande (11) et/ou au moyen du système de commande (14), et **en ce que** la spécification de commande pour l'aspect fonctionnel concerné est modifiée, de préférence **en ce que** le système d'étiquetage comporte plusieurs unités fonctionnelles pour au moins une fonction d'étiquetage, et **en ce que**, dans la routine de réponse, la spécification de commande pour l'aspect fonctionnel concerné est modifiée de telle sorte que l'aspect fonctionnel est adopté par une autre unité fonctionnelle dans la routine d'étiquetage, et/ou **en ce qu'**il est prévu plusieurs ressources fonctionnelles pour au moins une fonction d'étiquetage, et **en ce que**, dans la routine de réponse, la spécification de commande pour l'aspect fonctionnel concerné est modifiée de telle sorte que la routine d'étiquetage est exécutée par utilisation d'une ressource fonctionnelle alternative.

4. Procédé selon l'une quelconque des revendications précédentes, **caractérisé en ce que** la spécification de commande
- comprend une spécification de vitesse, en particulier une spécification de vitesse des emballages individuels et/ou une spécification concernant un fonctionnement cyclique ou continu du dispositif d'étiquetage, pour la routine d'étiquetage, et **en ce que**, dans la routine de réponse, la spécification de vitesse est modifiée, de préférence **en ce que**, lorsque l'état d'entrée est inférieur à l'état prédéfini, la spécification de vitesse est réduite par rapport à une spécification de vitesse normale prédéfinie, tout en respectant de façon plus préférentielle une spécification de vitesse minimale prédéfinie, et/ou **en ce que**, lorsque l'état d'entrée est supérieur à l'état prédéfini, la spécification de vitesse est augmentée par rapport à la spécification de vitesse normale prédéfinie, et de façon plus préférentielle **en ce qu'**un arrêt d'urgence du dispositif d'étiquetage est effectué lorsque l'état d'entrée est inférieur à un état minimal prédéfini, et/ou
- la spécification de commande est modifiée au moins partiellement au moyen du système de commande (14) et/ou une modification de la spécification de commande est demandée au moyen du système de commande (14), de préférence **en ce que**, dans la routine de réponse, une information d'aide, en particulier une information concernant l'utilisation d'un outil et/ou d'une pièce de rechange, est générée au moyen du système de commande (14) sur la base de l'état d'entrée, notamment sur la base de l'association de l'aspect fonctionnel concerné, et **en ce que** l'information d'aide est transmise au personnel de maintenance du système d'étiquetage par l'intermédiaire de l'interface utilisateur (13) et/ou au moyen du système de commande (14).

5. Procédé selon l'une quelconque des revendications précédentes, **caractérisé en ce que**, dans la routine de réponse, l'ensemble de commande (11) génère en fonction de l'état d'entrée une notification, en particulier une notification par courriel, à destination d'un fabricant du système d'étiquetage, de préférence **en ce que** la notification est sélectionnée parmi une compilation de notifications prédéfinies en fonction de l'état d'entrée.

6. Procédé selon l'une quelconque des revendications précédentes, **caractérisé en ce que** la modification de la spécification de commande dépend des données de capteur concernant la routine d'étiquetage, de préférence **en ce que** la modification de la spécification de commande dépend de données de capteur antérieures, stockées dans le système de commande (14), et/ou de données de capteur instantanées, de préférence **en ce que** la modification de la spécification de commande est prédéfinie au moyen du système de commande (14) en fonction de données de capteur concernant la routine d'étiquetage de plusieurs systèmes d'étiquetage, de préférence **en ce que** les systèmes d'étiquetage sont associés à au moins deux entités différentes, en particulier à des utilisateurs et/ou à des fabricants différents.

7. Procédé selon l'une quelconque des revendications précédentes, **caractérisé en ce que**, dans la routine de réponse, une routine de pronostic est exécutée au moyen du système de commande (14), routine de pronostic dans laquelle un pronostic concernant le besoin d'une réparation et/ou d'une maintenance d'une unité fonctionnelle est généré.

8. Procédé selon l'une quelconque des revendications précédentes, **caractérisé en ce qu'**une routine d'apprentissage est exécutée au moyen du système de commande (14), routine d'apprentissage dans laquelle la modification de la spécification de commande est effectuée en fonction d'une séquence temporelle d'états d'entrée fournis aux routines d'interrogation d'utilisateur, de préférence en fonction d'au moins un état d'entrée fourni postérieurement à une routine de réponse, de préférence **en ce que**, dans la routine d'apprentissage, la modification de la spécification de commande est effectuée de telle sorte que la probabilité de respecter l'état prédéfini dans une routine d'interrogation d'utilisateur ultérieure est augmentée dans le cas d'un écart de l'état d'entrée par rapport à l'état prédéfini, et de façon plus préférentielle **en ce que**, dans la routine d'apprentissage, la modification de la spécification de commande est en outre effectuée en fonction des spécifications de commande respectives du dispositif d'étiquetage, des données de capteur concernant les emballages individuels et/ou de paramètres environnementaux du système d'étiquetage, en particulier la température, l'humidité de l'air et/ou les taux de pollution de l'air, dans la routine d'interrogation d'utilisateur respective.

9. Procédé selon l'une quelconque des revendications précédentes, **caractérisé en ce que**, dans la routine de réponse, l'utilisateur est invité, au moyen de l'interface utilisateur (13), à modifier manuellement la spécification de commande pour au moins une unité fonctionnelle.

10. Procédé selon l'une quelconque des revendications précédentes, **caractérisé en ce que**, dans le cas d'un écart de l'état d'entrée par rapport à l'état prédéfini, une vérification de plausibilité de l'état d'entrée est effectuée au moyen de l'ensemble de commande (11) et/ou au moyen du système de commande (14) en ce qui concerne la présence d'au moins un critère de plausibilité prédéterminé, et une routine de réponse n'est déclenchée qu'en cas de vérification de plausibilité réussie.

11. Procédé selon l'une quelconque des revendications précédentes, **caractérisé en ce que** le dispositif d'étiquetage (1) comprend un ensemble d'impression (22) pour imprimer l'étiquette détachable ou détachée de la bande de matériau (5), un ensemble de transport d'étiquette (23) pour transporter l'étiquette de l'ensemble de distribution (4) vers l'ensemble d'impression (22) et/ou vers le ensemble d'application (6), un ensemble de pesage (26) pour peser l'emballage respectif et/ou un ensemble de reconnaissance d'emballage (27), en tant qu'autres unités fonctionnelles ou en tant qu'autres unités fonctionnelles pourvues d'un dispositif de détection respectif.

12. Procédé selon l'une quelconque des revendications précédentes, **caractérisé en ce que** la fourniture en entrée de l'état est effectuée au moyen d'un dispositif d'entrée et d'un dispositif de sortie de l'interface utilisateur (13), de préférence **en ce que** le dispositif d'entrée comporte au moins l'un parmi un clavier, un écran tactile, une souris et un microphone et/ou **en ce que** le dispositif de sortie comporte au moins l'un parmi un écran, un écran tactile, un haut-parleur et une imprimante.

13. Procédé selon l'une quelconque des revendications précédentes, **caractérisé en ce que** la fourniture en entrée de l'état est effectuée au moyen d'une interface utilisateur configurée sous la forme d'un appareil mobile.

14. Procédé selon l'une quelconque des revendications précédentes, **caractérisé en ce que** l'exécution de la routine d'interrogation d'utilisateur est déclenchée de manière commandée dans le temps, en particulier de manière cyclique, et/ou **en ce que** l'exécution de la routine d'interrogation d'utilisateur est déclenchée par une action prédéfinie de l'utilisateur, en particulier une maintenance, un remontage et/ou une réparation du système d'étiquetage, au moyen de l'ensemble de commande (11) .

15. Procédé selon l'une quelconque des revendications précédentes, **caractérisé en ce que**, dans la routine d'interrogation d'utilisateur,
- l'utilisateur est invité, au moyen de l'interface utilisateur (13), à sélectionner l'état parmi une compilation d'états sélectionnables, de préférence **en ce que** la compilation d'états sélectionnables représente une échelle croissante allant d'un état bas à un état haut, et/ou **en ce que**
- l'utilisateur est invité à fournir en entrée l'état concernant un aspect fonctionnel qui concerne l'image imprimée des étiquettes, en particulier la luminosité, le contraste, une qualité d'impression et/ou l'orientation de l'image imprimée sur les étiquettes, qui concerne l'application des étiquettes, en particulier l'orientation, la position et l'adhérence des étiquettes sur les emballages respectifs, et/ou qui concerne la productivité du système d'étiquetage, et/ou **en ce que**
- l'utilisateur est invité à fournir en entrée plusieurs états par l'intermédiaire d'une hiérarchie de requêtes, au moins une requête d'ordre inférieur étant associée à au moins une requête d'ordre supérieur dans la hiérarchie de requêtes, de préférence **en ce que** l'au moins une requête supérieure est exécutée en premier et, dans le cas d'un écart de l'état d'entrée par rapport à l'état prédéfini dans la requête d'ordre supérieur, l'au moins une requête d'ordre inférieur est exécutée, et de façon plus préférentielle **en ce que**, dans la routine d'interrogation d'utilisateur, la hiérarchie de requêtes est prédéfinie sur la base d'un état préalablement fourni en entrée, et/ou **en ce que**
- l'utilisateur est invité à fournir en entrée un état ou plusieurs états concernant un aspect fonctionnel, plusieurs aspects fonctionnels ou tous les aspects fonctionnels parmi une sélection affichée d'aspects fonctionnels, et/ou
- pour la fourniture en entrée de l'état, la compilation des états sélectionnables est délivrée au moyen de l'interface utilisateur (13) sur la base d'un agencement de champs de sélection, de préférence **en ce que** les champs de sélection sont visualisés au moyen de l'interface utilisateur (13) par l'intermédiaire d'un agencement le long d'une droite, d'un cercle ou d'un demi-cercle, et/ou **en ce que** les champs de sélection de l'agencement sont visualisés avec des couleurs différentes et/ou des marquages, et/ou **en ce que** la fourniture en entrée de l'état est effectuée au moyen de l'interface utilisateur (13) sur la base d'un appui sur un champ de sélection, d'un déplacement d'un champ de sélection et/ou d'un curseur de sélection, d'une entrée de texte libre et/ou d'une indication vocale.

16. Système d'étiquetage destiné à l'étiquetage d'emballages individuels, **caractérisé en ce que** le système d'étiquetage comporte un dispositif d'étiquetage (1), en particulier un dispositif d'étiquetage des prix, le dispositif d'étiquetage (1) étant pourvu d'un ensemble d'alimentation (2) pour le transport des emballages respectifs, comprenant un ensemble de distribution (4) pour distribuer une étiquette détachable d'une bande de matériau (5) et un ensemble d'application (6) pour appliquer l'étiquette distribuée sur l'emballage respectif en tant qu'unités fonctionnelles pour assurer une fonction d'étiquetage respective, au moins l'une de ces unités fonctionnelles ou toutes ces unités fonctionnelles comportant respectivement un ensemble de détection (8, 9, 10) pour la détermination de données de capteur concernant la routine d'étiquetage, le système d'étiquetage comportant un ensemble de commande (11) qui, dans une routine d'étiquetage, commande les unités fonctionnelles pour étiqueter les emballages individuels conformément à une spécification de commande, et le système d'étiquetage comportant une interface utilisateur (13),
**caractérisé**
**en ce que** le système d'étiquetage est conçu pour mettre en œuvre un procédé selon l'une quelconque des revendications 1 à 15.

17. Système comprenant un système d'étiquetage selon la revendication 16 et comprenant un système de commande (14) réalisé à l'extérieur du système d'étiquetage et de niveau supérieur à l'ensemble de commande (11) du système d'étiquetage, l'ensemble de commande (11) étant conçu pour commander, dans une routine d'étiquetage, les unités fonctionnelles du système d'étiquetage pour étiqueter les emballages individuels conformément à une spécification de commande, et l'ensemble de commande (11) étant conçu pour être connecté, par une technologie de commande, à une interface utilisateur (13) du système d'étiquetage, **caractérisé**
**en ce qu'**une routine d'interrogation d'utilisateur est exécutée au moyen de l'ensemble de commande (11), routine d'interrogation d'utilisateur dans laquelle un utilisateur est invité, au moyen de l'interface utilisateur (13), à fournir en entrée un état concernant un aspect fonctionnel du système d'étiquetage, et l'état fourni en entrée par la suite par l'utilisateur est détecté par l'ensemble de commande (11), **en ce que** l'ensemble de commande (11) compare l'état d'entrée à un état prédéfini et, dans le cas d'un écart de l'état d'entrée par rapport à l'état prédéfini, déclenche une routine de réponse, routine de réponse dans laquelle l'ensemble de commande (11) transmet un message concernant l'état d'entrée au système de commande (14), et dans laquelle la spécification de commande est modifiée en fonction de l'état d'entrée, de préférence **en ce que** l'ensemble de commande (11) et le système de commande (14) comportent respectivement une mémoire (28, 29) contenant des instructions de programme et respectivement au moins un processeur (30, 31) pour exécuter les instructions de programme, et **en ce que** les mémoires (28, 29) et les instructions de programme sont conçues pour, conjointement avec les processeurs (30, 31), commander le système afin de mettre en œuvre un procédé selon l'une quelconque des revendications 1 à 15.

18. Programme d'ordinateur comportant des instructions de programme qui amènent les processeurs (30, 31) d'un système selon la revendication 17 à mettre en œuvre un procédé selon l'une quelconque des revendications 1 à 15 lorsque le programme d'ordinateur s'exécute sur les processeurs (30, 31).
